# EUROPÄISCHE PATENTSCHRIFT

(11) **EP 3 821 065 B1**
(45) Veröffentlichungstag und Bekanntmachung des Hinweises auf die Patenterteilung: **06.11.2024**
(21) Anmeldenummer: 19740340.5
(22) Anmeldetag: 11.07.2019
(51) Int. Cl.: D03J 1/22, D03D 39/00

(54) **WEBMASCHINE SOWIE VERFAHREN ZUM FÜHREN EINES GEWEBES IN EINER WEBMASCHINE**
LOOM AND METHOD FOR GUIDING A WOVEN FABRIC IN A LOOM
MÉTIER À TISSER AINSI QUE PROCÉDÉS SERVANT À GUIDER UN TISSU DANS UN MÉTIER À TISSER

(30) Priorität: 11.07.2018 DE 102018211531
(43) Veröffentlichungstag der Anmeldung: 19.05.2021
(73) Patentinhaber: Lindauer Dornier Gesellschaft mit beschränkter Haftung, 88131 Lindau (DE)
(72) Erfinder: LAUKAMP, Thomas, 88131 Lindau (DE); MEGA, Nicolas, 88145 Opfenbach (DE); JANICIJEVIC, Dirk, 88131 Lindau (DE)
(74) Vertreter: Canzler & Bergmeier Patentanwälte Partnerschaft mbB
(86) Internationale Anmeldenummer: PCT/EP2019/068650
(87) Internationale Veröffentlichungsnummer: WO 2020/011908

(56) Entgegenhaltungen:
- EP-A1- 0 316 575
- WO-A1-2016/142899
- DE-A1- 3 333 426
- FR-A1- 3 074 195
- US-A- 2 052 493
- US-A1- 2008 230 138

## Beschreibung

Die Erfindung betrifft eine Webmaschine nach dem Oberbegriff des unabhängigen Anspruchs. Gleichfalls betrifft die Erfindung ein entsprechendes Verfahren.

Derartige Webmaschinen sind seit langem bekannt, beispielsweise in Form von Greiferwebmaschinen und Luftwebmaschinen. Gemeinsam ist ihnen, dass eine Vielzahl von nebeneinander in Produktionsrichtung laufender Kettfäden mittels einer Fachbildeeinrichtung auf- bzw. abgesenkt wird, um ein offenes Fach zu bilden, durch welches (mindestens) ein Schussfaden eingetragen wird. Anschließend wird das Fach wieder geschlossen, der Schussfaden durch ein Webblatt an den Bindepunkt angeschlagen, um dann wieder das Fach zu öffnen. Das Gewebe wird sukzessive mittels einer Abzugseinrichtung abgezogen und beispielsweise auf einem Warenbaum aufgewickelt oder in horizontaler Lage der Webmaschine entnommen. Eine Webmaschine nach dem Oberbegriff des Anspruchs 1 und ein Verfahren nach dem Oberbegriff des Anspruchs 13 sind aus US 2008/230138 A1 bekannt.

Nachteilig bei den bekannten Webmaschinen ist, dass insbesondere bei von der üblichen Geometrie abweichenden Geweben ein sicherer Webprozess nicht stets gewährleistet werden kann, insbesondere bei Geweben mit größerer Dicke und/oder einem unebenen Oberflächenverlauf.

Es ist die Aufgabe der vorliegenden Erfindung, eine verbesserte Gewebekontrolle bzw. Gewebeführung zu erreichen.

Diese Aufgabe wird durch die Merkmale der unabhängigen Ansprüche gelöst.

Die Vorteile der Erfindung liegen insbesondere darin, dass Mittel und Verfahren zur Verfügung gestellt werden, die eine präzisere und bei vielen Webbedingungen einsetzbare Führung des Gewebes im Bereich der Webblattanschlagsebene ermöglichen. Mit dem Begriff des Bereichs der Webblattanschlagsebene wird vorliegend derjenige Bereich des Gewebes verstanden, der in unmittelbarer Nähe des Webblattanschlags liegt, also im Bereich von wenigen Millimeter (bis hinunter zu 0 mm) bis mehreren Zentimetern von der Webblattanschlagsebene in Richtung des schon produzierten Gewebes.

Gemäß einem ersten Erfindungsaspekt weist eine Webmaschine mindestens eine Führungseinrichtung auf, die mindestens eine sich zumindest teilweise über die Gewebebreite erstreckende Führungseinheit aufweist. Diese mindestens eine Führungseinheit umfasst mindestens jeweils einen im Wesentlichen in Gewebedickenrichtung positionierbaren Führungsabschnitt, mit dem das Gewebe im Bereich der Webblattanschlagsebene kontaktierend führbar ist, d.h. der Führungsabschnitt liegt am Gewebe an und führt dieses. Es sind hierbei mindestens eine obere Führungseinheit zum Führen des Gewebes an dessen Oberseite und/oder mindestens eine untere Führungseinheit zum Führen des Gewebes an dessen Unterseite vorgesehen. Weiterhin ist eine Steuereinheit vorgesehen, die zum Steuern von mindestens einem Antrieb während des Webbetriebs ausgebildet ist. Dieser mindestens eine Antrieb ist mit der mindestens einen Führungseinheit verbunden, um die Position von mindestens einem ihrer Führungsabschnitte im Wesentlichen in Gewebedickenrichtung zu verändern. Die besagte Steuereinheit verarbeitet hierbei zum Zwecke der besagten Ansteuerung gemäß einer bevorzugten Variante Informationen, die in Beziehung mit der Gewebestruktur im Bereich der Webblattanschlagsebene stehen.

Bei diesem Erfindungsaspekt gibt die Gewebestruktur im Bereich der Webblattanschlagsebene vor, wie das Gewebe in diesem Bereich, also im Bereich der Webblattanschlagsebene in Gewebedickenrichtung, d.h. in aller Regel vertikal zur Gewebefläche, geführt wird. Der Begriff der Gewebestruktur umfasst hierbei die innere Gewebestruktur, d.h. den Verlauf der Kettfäden und Schussfäden im Gewebe in Abhängigkeit von der Musterpatrone, die Dicke des Gewebes im Bereich der Webblattanschlagsebene und/oder den Oberflächenverlauf an der Unter- und/oder Oberseite des Gewebes im Bereich der Webblattanschlagsebene, einschließlich der jeweiligen Schwankungen in der Dicke bzw. des Oberflächenverlaufs in Kett- und/oder in Schussrichtung.

Beispielsweise kann eine optimale Führung bei Geweben erreicht werden, die in Schuss- und/oder in Kettrichtung unterschiedliche Dicken aufweisen. Bei derartigen "wandernden" Dicken des Gewebes verhindert eine erfindungsgemäße Führung des Gewebes, dass Kettfäden im Bereich der Webblattanschlagsebene beim Öffnen des Webfachs durch die Litzen vom Gewebe abgehoben werden oder sogar das gesamte Gewebe aus der Webebene bewegt wird.

Unter dem Begriff der mindestens einen sich zumindest teilweise über die Gewebebreite erstreckenden Führungseinheit ist zu verstehen, dass das Gewebe im Bereich der Webblattanschlagsebene über zumindest einen Abschnitt in Schussrichtung, d.h. in Gewebebreite, geführt wird. Hierbei können auch mehrere nebeneinander sich in Schussrichtung erstreckende Führungseinheiten vorgesehen sein, wobei die Stirnseiten von zwei benachbarten Führungseinheiten beispielsweise in unmittelbarer Nähe zueinander oder mit Abstand zueinander angeordnet sind. Prinzipiell sind hier die verschiedensten Ausführungen möglich, solange eine Führung über zumindest einen Abschnitt und vorzugsweise über die gesamte Breite des Gewebes realisiert ist.

Unter dem Begriff "Informationen, die mit der Gewebestruktur im Bereich der Webblattanschlagsebene in Beziehung stehen" sind insbesondere solche Informationen zu verstehen, die direkt aus der Gewebestruktur ableitbar sind, aber auch solche Informationen, die mit der Gewebestruktur abgestimmt sind bzw. bei denen die Gewebestruktur berücksichtigt ist. Im Folgenden sind vorteilhafte entsprechende Beispiele genannt.

Besonders bevorzugt erhält die Steuereinheit die besagten mit der Gewebestruktur in Beziehung stehenden Informationen von einer oder mehreren der nachfolgend aufgeführten Quellen. Gemäß einer dementsprechend bevorzugten Ausführung erfolgt die Gewebeführung mustergesteuert. Hierzu sind beispielsweise in einer Musterpatrone, d.h. dem elektronisch abgespeicherten Gewebemuster, die besagten Informationen direkt oder indirekt abgespeichert, wobei die Steuereinheit auf diese Informationen zugreift. Bei einer Hinterlegung direkt in der Musterpatrone hat der Musterdesigner diese Information bei dessen Programmierung einzubringen. Er verwendet hierzu beispielsweise in der Musterpatrone vorhandene Sonderspuren, über die (z.B. Bitmustercodiert) Informationen zur Positionierung der mindestens einen Führungseinheit hinterlegt werden können. Diese Informationen werden von der Webmaschine ohne weitere Zusatzinformation direkt zur Positionierung der mindestens einen Führungseinheit interpretiert.

Bei einer indirekten Hinterlegung der Informationen im Sinne der Auswahl von Informationen zur Positionierung der mindestens einen Führungseinheit können beispielsweise seitens des Programmierers oder Webmaschinenbedieners Indizes in Sonderspuren der Musterpatrone definiert werden, wobei die Indizes auf eine andere Quelle mit entsprechenden Informationen verweisen, die an einer anderen Stelle der Webmaschine oder außerhalb der Webmaschine, beispielsweise in eine Zentralsteuerung der Weberei, abgespeichert sind. Diese Informationen sind beispielsweise die von der mindestens einen Führungseinheit in Gewebedickenrichtung anzufahrende Positionen, die dann von der Steuereinheit entsprechend verarbeitet werden, um die mindestens eine Führungseinheit entsprechend anzusteuern.

Gemäß einer Alternative greift die Steuereinheit, unabhängig von der Musterpatrone, auf eine Speichereinheit zu, in der die entsprechenden Informationen hinterlegt sind. Ein solcher Zugriff durch die Steuereinheit erfolgt zeitnah, vorzugsweise zeitgleich, zum Auslesen der mit eigentlichen Musterinformationen in der Musterpatrone, damit die Gewebeführung auf das Gewebemuster zeitlich abgestimmt ist.

Die beschriebene direkte und indirekte Hinterlegung von Informationen in einer Musterpatrone oder in einer separaten Speichereinheit sind Beispiele für Informationen, die mit der Gewebestruktur in Beziehung stehen. In diesen Fällen besteht keine unmittelbare bzw. direkte Beziehung zwischen der Gewebestruktur und den Informationen, die von der Steuereinheit verarbeitet werden, aber ein mittelbarer bzw. indirekter. Die besagten Informationen sind nämlich auf die Gewebestruktur abgestimmt bzw. die Gewebestruktur wurde bei der Erstellung der Informationen, beispielsweise durch den Programmierer oder den Bediener der Webmaschine, berücksichtigt, um die gewünschte bzw. vorgesehene Positionierung der mindestens einen Führungseinheit und somit des Gewebes im Bereich der Webblattanschlagsebene zu realisieren.

Bei einer weiteren Alternative ist die Steuereinheit derart ausgebildet, dass ein Algorithmus aus dem in der Musterpatrone hinterlegten Webmuster die besagten Informationen berechnet. Hierbei sind in das Webmuster keine Befehle zur Gewebeführung einprogrammiert, wie dies für den oben genannten Fall vorgesehen ist. Vielmehr ist der besagte Algorithmus in der Lage, aus dem Webmuster selbst die entsprechenden Informationen zur Ansteuerung des mindestens einen Antriebs für die Gewebeführung in Gewebedickenrichtung zu berechnen. Alternativ verwendet der Musterdesigner beim Erstellen der Musterpatrone schon den vorgenannten Algorithmus, so dass in der der Webmaschine zur Verfügung gestellten Musterpatrone schon die Anweisungen an die Steuereinheit enthalten sind. Bei allen vorgenannten Fällen kann die Musterpatrone in der Fachbildeeinrichtung, z.B. der Steuerung einer Jacquardeinrichtung, oder in einer zentralen Steuerung der Webmaschine oder in einer noch weiter übergeordneten Steuerung, beispielsweise einer zentralen Steuerung der Weberei, hinterlegt sein.

Eine weitere Alternative sieht vor, dass die Informationen zum Einstellen der Gewebeführung nicht zuvor hinterlegt wurden, sondern beim Webprozess ermittelt werden. Hierzu können ein oder mehrere Sensoren, beispielsweise mindestens ein optischer Sensor und/oder mindestens ein Ultraschall-Sensor, vorgesehen sein, welche die Gewebeoberfläche - als Teil der Gewebestruktur - im Bereich der Webblattanschlagsebene analysieren und der Steuereinheit die entsprechenden Messwerte zur Verfügung stellen. Aus diesen berechnet die Steuereinheit die Steuerbefehle für die Gewebeführung. Der besagte mindestens eine Sensor ist hierbei vor der Webblattanschlagsebene angeordnet, vorzugsweise an der Stirnseite des Webblatts, und/oder ortsfest zwischen der Führungseinrichtung und dem Webblatt und/oder unterhalb des Gewebes im Bereich der Webblattanschlagsebene und/oder oberhalb des Gewebes im Bereich der Webblattanschlagsebene.

Die vorgenannten Quellen, aus denen die Steuereinheit die Informationen, die in Beziehung mit der Gewebestruktur stehen, enthält, können alternativ oder in beliebiger Kombination der Steuereinheit zur Verfügung gestellt werden.

Alternativ oder zusätzlich zu den genannten Informationen, die mit der Gewebestruktur im Bereich der Webblattanschlagsebene in Beziehung stehen, verarbeitet die Steuereinheit Informationen zur Lage der Kettfäden im offenen Webfach, um dann entsprechend die mindestens eine Führungseinheit anzusteuern und in Gewebedickenrichtung zu positionieren.

Durch die direkte Beobachtung des offenen Webfachs können beispielsweise drohende Kollisionen des Schusseintragsmittels mit den Kettfäden erkannt und durch entsprechende Positionierung der mindestens einen Führungseinheit verhindert werden.

Eine Ausführungsform der Erfindung sieht dementsprechend vor, dass ein oder mehrere Sensoren zur Analyse der Lage der Kettfäden im offenen Fach vorgesehen sind. Der mindestens eine entsprechende Sensor ist beispielsweise als optischer Sensor, z.B. in Form einer Kamera, ausgebildet. Auch ist eine Ausführung in Form von mehreren, beispielsweise übereinander angeordneten, Lasern möglich, die das Webfach beispielsweise auf unterschiedlichen Höhen durchstrahlen. Die Ergebnisse der Analyse hinsichtlich des Faches werden von der Steuereinheit zum Ansteuern des mindestens einen besagten Antriebs verarbeitet, beispielsweise um das Gewebe in Gewebedickenrichtung zu verschieben, damit der Schuss ohne Kollision mit den Kettfäden durch das offene Fach eingetragen werden kann.

Die Steuereinheit ist besonders bevorzugt in der Lage, auf Grundlage der besagten Informationen, die mit der Gewebestruktur im Zusammenhang bzw. in Beziehung stehen und/oder die Lage der Kettfäden im offenen Webfach betreffen, den mindestens einen Antrieb derart anzusteuern, dass das Gewebe als Ganzes im Bereich des Blattanschlags in Gewebedickenrichtung verschoben wird. Hierdurch ist es möglich, ein Schusseintragsmittel für den einzutragenden Schussfaden kollisionsfrei durch das Webfach zu führen. Das Schusseintragsmittel ist hierbei vorzugsweise als Greifer ausgebildet (und die Webmaschine somit eine Greiferwebmaschine). Insbesondere bei dicken Geweben, beispielsweise mit einer Dicke von mehr als 5 mm oder mehr als 10 mm oder mehr als 20 mm oder mehr als 50 mm, kann durch die Verlagerung des Gewebes in Gewebedickenrichtung das Schusseintragsmittel mit beispielsweise im Wesentlichen gleichem Abstand zu den oberen und unteren, das offene Webfach bildenden Kettfäden durch das Webfach bewegt werden. Wird z.B. ein Schussfaden bei einem mehrlagigen Gewebe im Bereich der einen Gewebeoberfläche eingetragen, ist die Bindekante, d.h. die im Schnitt gesehene Webkante, an der das Webblatt anschlägt, in Richtung dieser Gewebeoberfläche gegenüber dem neutralen Fach, welches durch die Mittelebene des Gewebes verläuft, verschoben. Damit das Schusseintragsmittel kollisionsfrei durch das offene Fach bewegt werden kann, wird das Gewebe im Bereich der Webblattanschlagsebene vorzugsweise als Ganzes in Richtung der anderen Oberfläche des Gewebes in dessen Dickenrichtung verschoben.

Alternativ oder zusätzlich ist die Steuereinheit vorteilhafterweise derart ausgelegt, dass sie mindestens eine der Führungseinheiten zur Führung des Gewebes in dessen Dickenrichtung anzusteuern vermag. Hierbei ist auch eine Führung ohne Verlagerung des Gewebes als Ganzes in dessen Gewebedickenrichtung möglich. Beispielsweise kann das Gewebe an seiner Unter- und/oder Oberseite auch bei Dickenschwankungen kontaktierend geführt werden, ohne dass das neutrale Fach in Dickenrichtung verlagert wird.

Nach einem zweiten Erfindungsaspekt weist eine Webmaschine nach dem Oberbegriff des unabhängigen Vorrichtungsanspruchs mindestens eine Führungseinrichtung mit mindestens zwei sich zumindest teilweise über die Gewebebreite erstreckende Führungseinheiten auf, welche mindestens jeweils einen im Wesentlichen in Gewebedickenrichtung positionierbaren Führungsabschnitt zum kontaktierenden Führen des Gewebes im Bereich der Webblattanschlagsebene aufweisen. Hierbei sind mindestens eine obere Führungseinheit zum Führen des Gewebes an dessen Oberseite und mindestens eine untere Führungseinheit zum Führen des Gewebes an dessen Unterseite vorgesehen. Weiterhin sind die besagten mindestens zwei Führungseinheiten mit jeweils mindestens einem Antrieb verbunden, die mit einer Steuereinheit in Verbindung stehen, so dass sie sowohl gleichsinnig als auch gegensinnig in Gewebedickenrichtung bewegbar sind.

Durch diese Ausgestaltung der Webmaschine gemäß dem zweiten Erfindungsaspekt, der mit den Merkmalen des ersten Erfindungsaspekts kombiniert werden kann, wird eine hohe Flexibilität hinsichtlich der Gewebeführung erreicht. Das Gewebe kann mit einer gleichsinnigen Bewegung der beiden Führungseinheiten in die eine oder andere Richtung bezüglich der Gewebedicke verschoben werden; mit einer gegensinnigen Bewegung können die Führungseinheiten Gewebedickenänderungen folgen.

Unabhängig vom Erfindungsaspekt sind gemäß einer vorteilhaften Variante der oder die Führungsabschnitte nur einer unteren oder einer oberen Führungseinheit in Gewebedickenrichtung lediglich in einer Richtung positionierbar, während die andere Führungseinheit stationär bleibt. Hierdurch wird gewährleistet, dass der entsprechende Führungsabschnitt auch Dickenvariationen nur auf einer Gewebeseite folgen kann.

Alternativ oder zusätzlich sind der oder die Führungsabschnitte nur einer Führungseinheit mittels eines Antriebs in eine Richtung bewegbar, während der oder die Führungsabschnitte der anderen Führungseinheit auf der anderen Seite des Gewebes in lediglich passiver Weise mitbewegt werden, wobei diese passive Führungseinheit mit einer Kraft, beispielsweise erzeugt durch eine Feder, beaufschlagt ist. Bei dieser Ausführung ist somit in der einfachsten Variante lediglich ein einziger Antrieb für das aktive Bewegen des mindestens einen Führungsabschnitts notwendig. Diese Ausgestaltung betrifft insbesondere Ausführungen gemäß dem ersten Erfindungsaspekt.

Es sind verschiedene Ausgestaltungen der mindestens einen und vorzugsweise aller Führungseinheiten unabhängig vom Erfindungsaspekt möglich. Bei einer Ausführung ist die mindestens eine Führungseinheit als starres, sich in Schussrichtung erstreckendes Profil ausgebildet. Diese kann durch den mindestens einen Antrieb in Gewebedickenrichtung positioniert werden. Alternativ ist die mindestens eine Führungseinheit (oder auch mehrere) als passive oder aktiv angetriebene Rolle ausgebildet. Bei einer passiven Rolle kann diese durch die Gewebebewegung, verursacht durch die Abzugseinrichtung, in Drehbewegung versetzt werden. Bei einer aktiv angetriebenen Rolle ist deren Umfangsgeschwindigkeit vorzugsweise an die Abzugsgeschwindigkeit des Gewebes angepasst. Gleiches gilt für die Ausführung, dass die mindestens eine Führungseinheit als umlaufendes Band ausgebildet ist.

Es hat sich als vorteilhaft herausgestellt, dass mindestens eine der besagten unter- und/oder oberseitigen Führungseinheiten in mindestens einem und/oder beiden der folgenden Bereiche vorgesehen sind: Zum Zwecke einer seitlichen Führung, d.h. einer Führung des Gewebes zumindest an einer seiner in Kettrichtung verlaufenden Längskanten (inkl. der an das eigentliche Hauptgewebe ggfls. angrenzenden sog. Fangleisten), ist es vorteilhaft, wenn eine solche unter- und/oder oberseitige Führung durch eine oder mehrere entsprechende Führungseinheiten vorhanden ist. Alternativ oder zusätzlich ist es bevorzugt, dass das Gewebe im sich an zumindest eine der Längskanten in Richtung Gewebemitte anschließenden Bereich unter- und/oder oberseitig geführt wird. Es ist beispielsweise möglich, dass die beiden Längskanten durch andere Führungseinheiten geführt werden als der dazwischenliegende Gewebebereich (auch als Hauptgewebe bezeichenbar). Bei einer anderen Ausführungsform ist eine untere und/oder obere Führungseinheit für eine Längskante vorgesehen, während das Hauptgewebe und die andere Längskante mit einer gemeinsamen unteren und/oder oberen Führungseinheit geführt bzw. bewegt werden. Alle diese Maßnahmen verbessern insgesamt die Kontrolle über das Gewebe im Bereich der Webblattanschlagsebene je nach Anforderung.

Die Kontaktzone zwischen mindestens einem Führungsabschnitt mindestens einer Führungseinheit - vorzugsweise aller Führungsabschnitte aller Führungseinheiten - liegt vorzugsweise innerhalb eines Bereichs von 0 bis 100 mm, gemessen von der Webblattanschlagsebene, d.h. der Webblattstellung zum Zeitpunkt von dessen Anschlag an die Webkante, in Gewebelängsrichtung. Vorzugsweise liegt der Kontaktbereich sogar zwischen 0 bis 50 mm.

Auch wenn generell Führungseinheiten zum Führen des Gewebes von beiden Seiten in Gewebedickenrichtung vorhanden sind, ist bzw. sind diese Führungseinheiten vorzugsweise derart in Gewebedickenrichtung positionierbar, dass das Gewebe - zeitweise oder permanent - im Bereich der Webblattanschlagsebene nur von seiner Unterseite, nur von seiner Oberseite und/oder von seiner Unter- als auch der Oberseite das Gewebe kontaktierend führbar ist.

Es kann weiterhin mit Vorteil vorgesehen sein, dass die obere und/oder untere Führungseinheit vom Gewebe weg bewegbar ist und hierbei vorzugsweise auch in Gewebedickenrichtung, um einen leichteren Zugriff für einen Bediener zu ansonsten schwer zugänglichen Webmaschinenteilen, wie beispielsweise einem Harnisch, zu ermöglichen. Ein solche Bewegung der Führungseinheit(en) kann rein mechanisch, beispielsweise mittels eines Hebelmechanismus, und/oder durch Eingabe eines entsprechenden Befehls an die Steuereinheit und dann einer entsprechenden Ansteuerung eines oder mehrerer Antriebe realisiert sein.

Gemäß einem dritten Erfindungsaspekt nach dem Oberbegriff der unabhängigen Vorrichtungsansprüche ist mindestens eine Führungseinrichtung mit mindestens einer sich zumindest teilweise über die Gewebebreite erstreckenden Führungseinheit vorgesehen, welche mindestens jeweils einen Führungsabschnitt zum kontaktierenden Führen des Gewebes im Bereich der Webblattanschlagsebene aufweist. Wie beim ersten und zweiten Erfindungsaspekt ist mindestens eine obere Führungseinheit zum Führen des Gewebes an dessen Oberseite und/oder mindestens eine untere Führungseinheit zum Führen des Gewebes an dessen Unterseite vorgesehen. Zudem weisen ein oder mehrere Führungsabschnitte von mindestens einer Führungseinheit insgesamt eine Profilierung in Schussrichtung auf. Unter dem Begriff der Profilierung wird vorliegend ein nicht-linearer Verlauf von dem oder den das Gewebe kontaktierenden Führungsabschnitten der mindestens einen Führungseinheit in Schussrichtung verstanden. Hierdurch kann Dickenvariationen des Gewebes in Schussrichtung Rechnung getragen werden, ohne dass der oder die Führungsabschnitte den Kontakt mit dem Gewebe entlang der Schussrichtung verlieren würden.

Die besagte Profilierung kann auf verschiedene Weise realisiert sein, in einem sehr einfachen Fall beispielsweise als in Schussrichtung gesehen durchgehende, d.h. kontinuierliche, nicht-lineare Profilierung über einen Abschnitt des Gewebes oder über die gesamte Gewebebreite. Beispielsweise ist die mindestens eine Führungseinheit starr ausgebildet, dreht sich also nicht um eine z.B. in Schussrichtung verlaufende Drehachse. Insbesondere Gewebe mit in Schussrichtung unterschiedlichem, aber in Kettrichtung konstantem Dickenverlauf können auf diese Weise mit Vorteil geführt werden.

Gemäß einer Alternative ist die Profilierung durch in Schussrichtung hintereinander angeordnete einzelne Aktoren umgesetzt, denen jeweils Führungsteilabschnitte zugeordnet sind, die insgesamt einen Führungsabschnitt bilden. Hierbei sind die einzelnen Aktoren und damit auch ihre Führungsteilabschnitte im Wesentlichen in Gewebedickenrichtung separat verstellbar. Auf diese Weise lassen sich durch gezieltes Ansteuern der Aktoren die mit diesen Aktoren in Kontakt kommenden Gewebebereiche definiert führen. Gemäß einer Weiterbildung dieser Alternative sind die Führungsteilabschnitte vorzugsweise mit einer flexiblen Umhüllung überzogen sind, welche die Übergänge zwischen benachbarten Führungsabschnitten überdecken und somit zur Gewebeschonung beitragen.

Bei einer weiteren Alternative wird die Profilierung mittels einer durchgehenden Walze mit im Wesentlichen parallel zur Schussrichtung verlaufender Drehachse realisiert. Hierbei weist die Walze eine den Führungsabschnitt bildende durchgehende Profilierung auf. Auch mittels einer solchen Profilierung kann ein Gewebe mit in Schussrichtung unterschiedlichem, aber im Querschnitt konstantem Dickenverlauf geführt werden, wenn die Profilierung symmetrisch um die in Schussrichtung verlaufende Drehachse ausgebildet ist.

Alternativ ist eine Walze mit einer ebensolchen Drehachse vorgesehen, wobei die Walze in Segmente unterteilt ist, die in Schussrichtung hintereinander angeordnet sind. Diese Segmente weisen zumindest teilweise unterschiedliche Durchmesser und/oder eine zur Drehachse exzentrische Anordnung, in der Art einer Nockenwelle, auf. Durch Drehung der Walze in Produktionsrichtung können in nebeneinander in Schussrichtung liegende Gewebebereiche an ihrer Unter- und/oder Oberseite in unterschiedlicher Höhe geführt werden.

Bei noch einer weiteren Alternative ist eine Walze aus in Schussrichtung hintereinander angeordneten Einzelsegmenten aufgebaut. Hierbei sind ein oder mehrere der Einzelsegmente jeweils um die in Schussrichtung verlaufende Längsachse der Walze drehbar. Es ist auch möglich, dass mehrere Einzelsegmente jeweils um eine exzentrisch zu dieser Längsachse verlaufenden Achse drehbar sind. Insgesamt kann durch solche Ausgestaltungen verschiedensten Dickenänderungen des Gewebes in Schussrichtung Rechnung getragen werden, wobei die Gewebeführung sicher gewährleistet bleibt.

Durch die beschriebenen Ausgestaltungen kann nicht nur Dickenänderungen des Gewebes Rechnung getragen werden, sondern es können auch Bindepunkt - bzw. Bindekantenverschiebungen in Gewebedickenrichtung ausgeglichen werden, um insbesondere den Greifer kollisionsfrei durch das Fach führen zu können. Zu diesem Zweck müssen die Profilierungen an die Musterfolge des Gewebes entsprechend angepasst sein.

Gemäß einer bevorzugten Weiterentwicklung des dritten Erfindungsaspekts ist mindestens ein elastisches Element auf zumindest einem der Führungsabschnitte angeordnet. Ein solches elastisches Element, das insbesondere zur Schonung des Gewebes dient, ist beispielsweise als mit Druckluft beaufschlagter Schlauch ausgebildet oder als Federung ausgestaltet. Es ist hierbei bevorzugt, dass das mindestens eine elastische Element sich über die Gewebebreite erstreckt, um das Gewebe in Schussrichtung an jeder Stelle zu führen.

Vorzugsweise weist mindestens einer der Führungsabschnitte eine in Schussrichtung gekrümmt verlaufende Kontur auf, um ein dementsprechend gekrümmt verlaufenden Gewebes in Schussrichtung führen zu können.

Der oder die die Profilierung bildenden Führungsabschnitte können ortsfest angeordnet oder positionierbar ausgebildet sein, vorzugsweise dann in Gewebedickenrichtung. Im letzteren Fall kann eine solche Positionierbarkeit beispielsweise manuell oder mit Hilfe einer Steuereinheit und einem oder mehreren entsprechend angesteuerten Antrieben realisiert werden, auch z.B. im Rahmen des ersten und/oder zweiten Erfindungsaspekts.

Die drei vorgenannten Erfindungsaspekte lassen sich paarweise oder alle zusammen vorteilhafterweise miteinander kombinieren.

Die erfindungsgemäße Webmaschine entsprechend der verschiedenen Erfindungsaspekte ist besonders bevorzugt vom Jacquard-Typ, so dass eine individuelle Positionierung der einzelnen Litzen ermöglicht wird und auch dreidimensionale, d.h. relativ dicke, Gewebe hoher Komplexität gewebt werden können.

Die erfindungsgemäße Gewebeverschiebung und Gewebeführung gemäß der verschiedenen Erfindungsaspekte kann im Übrigen kombiniert werden mit einer an sich bekannten Höhenverschiebung des Greifers in dem Webfach, um hierdurch die Anwendungsmöglichkeiten noch zu erweitern.

Die einzelnen Führungseinrichtungen können im Übrigen auch als separate Erfindungen angesehen werden, also als für sich genommen erfindungsgemäße Einrichtungen, die zum Einbau in eine Webmaschine vorgesehen sind.

Gleichfalls betrifft die Erfindung ein Verfahren nach dem unabhängigen Verfahrensanspruch. Die entsprechenden Merkmale und Vorteile sind schon im Zusammenhang mit den weiter oben diskutierten Vorrichtungen erörtert worden.

Im Folgenden wird die Erfindung anhand von Zeichnungen näher erläutert. Die Figuren sind lediglich als beispielhafte Ausführungen anzusehen, wobei einzelne Merkmale auch mit anderen Ausführungen kombiniert werden können. Gleiche Bezugszeichen bezeichnen gleiche oder gleichwirkende Elemente. Es zeigen:
- Fig. 1: eine schematische Seitenansicht von wesentlichen Teilen einer Webmaschine;
- Fig. 2: eine schematische Seitenansicht eines Teils einer ersten Ausführungsform einer Webmaschine im Bereich der Webblattanschlagsebene mit lediglich einer Führungseinheit (ohne Kettfäden, ohne Gewebe);
- Fig. 3: eine schematische Seitenansicht eines Teils einer zweiten Ausführungsform einer Webmaschine im Bereich der Webblattanschlagsebene mit zwei Führungseinheiten (ohne Kettfäden, ohne Gewebe);
- Fig. 4: die schematische Seitenansicht gemäß der Fig. 3, nun mit Kettfäden und Gewebe;
- Fig. 5: die schematische Seitenansicht gemäß der Fig. 4, mit abgesenktem Gewebe;
- Fig. 6-9: vier Alternativen für die Zurverfügungstellung von Informationen für die Steuereinheit;
- Fig. 10: eine schematische Seitenansicht eines Teils einer Webmaschine mit einem Sensor zur Analyse der Gewebeoberfläche;
- Fig. 11: eine schematische Seitenansicht eines Teils einer Webmaschine mit einem Sensor zur Analyse des offenen Webfachs;
- Fig. 12: eine schematische Seitenansicht eines Teils einer Webmaschine mit einer federbelasteten unteren Führungseinheit;
- Fig. 13: eine schematische Seitenansicht eines Teils einer Webmaschine mit einem Gewebe mit Dickenvariationen in Kettrichtung;
- Fig. 14: eine schematische Seitenansicht eines Teils einer Webmaschine mit in der Höhe verfahrbaren Rollen als Führungseinheiten;
- Fig. 15: eine schematische Seitenansicht eines Teils einer Webmaschine mit in der Höhe verfahrbaren umlaufenden Bändern als Führungseinheiten;
- Fig. 16: eine perspektivische Sicht auf eine Führungseinrichtung;
- Fig. 17: eine Draufsicht auf ein Gewebe mit verschiedenen Führungseinrichtungen, und
- Fig. 18-22: verschiedene Ausführungsformen von Führungseinheiten im Längsschnitt (Schnitt in Schussrichtung).

Figur 1 zeigt eine schematische Seitenansicht einer möglichen Ausführungsform einer Webmaschine 1. Eine Vielzahl von nebeneinander laufenden Kettfäden 80 wird beispielsweise von einem Kettbaum 2 (alternativ von einem Gatter) zur Verfügung gestellt und in Kettrichtung KR (s. Pfeil) über einen Streichbaum 3 sowie nach Passieren eines Kettfadenwächters 4 einer Fachbildeeinrichtung 5 zugeführt, deren Fachbildemittel vorzugsweise von bekanntermaßen oszillierend und gegenläufig zueinander bewegbaren Litzen 6 gebildet sind, um ein Webfach 9 zu öffnen oder zu schließen. Die Fachbildeeinrichtung 5 ist gemäß einer bevorzugten Ausführungsform vom Jacquard-Typ.

Eine Schusseintragseinrichtung 7 (nur angedeutet) weist ein Schusseintragsmittel 8 auf, das vorliegend als Fadengreifer ausgebildet ist und Schussfäden durch das offene Webfach 9 transportiert. Weiterhin weist die Webmaschine 1 ein Webblatt 10 auf, mittels welchem ein eingetragener Schussfaden an den sogenannten Bindepunkt 11 des bereits entstandenen Gewebes 82 angeschlagen werden kann. Das Webblatt 10 ist hierzu um eine Achse 10a drehbar gelagert. Das fertige Gewebe 82 wird mittels einer nur schematisch angedeuteten Abzugseinrichtung 12 abgezogen, beispielsweise - insbesondere bei dickeren Geweben - horizontal, oder aber zum Aufwickeln auf einen Warenbaum (nicht dargestellt).

Eine Steuereinheit 15 ist mit verschiedenen Antrieben verbunden und steuert diese. Hierbei ist ein Antrieb 16 mit dem Kettbaum 2, ein Antrieb 17 mit der Fachbildeeinrichtung 5, ein Antrieb 18 mit dem Webblatt 10 und ein weiterer Antrieb 19 mit der Abzugseinrichtung 12 verbunden. Dieses Antriebskonzept ist lediglich beispielhaft gewählt, andere Konzepte sind ohne weiteres möglich. Die Steuereinheit 15 erfasst weiterhin Sensordaten, hier angedeutet für den Kettfadenwächter 4, um den störungsfreien Betrieb der Webmaschine 1 zu gewährleisten. Die genannten Vorrichtungen sind dabei mittels signalübertragender Leitungen mit der Steuereinheit 15 verbunden, wie durch die punktierten Linien angedeutet ist.

Die vorliegende Erfindung bezieht sich auf eine Führung des Gewebes 82 mittels einer oder mehrerer Führungseinrichtungen im Bereich der Webblattanschlagsebene. Die in der Fig. 1 gezeigte und beschriebene Fachbildeeinrichtung 5, die Schusseintragseinrichtung 7 mit dem Schusseintragsmittel 8, das Webblatt 10 sowie die Abzugseinrichtung 12 sind auch bei der bzw. den erfindungsgemäßen Webmaschinen 1 vorhanden.

Die Fig. 2 zeigt eine Führungseinrichtung 30, welche eine untere, im Querschnitt L-förmige Führungseinheit 34 umfasst, die einen Führungsabschnitt 35 zur Kontaktierung der Unterseite eines Gewebes aufweist. Der untere Führungsabschnitt 34 führt hierbei das Gewebe in unmittelbarer Nähe der Webblattanschlagsebene 14, d.h. in der Ebene des Anschlags des Webblatts 10 (in Fig. 2 mit durchgezogenen Strichen in Offenfachstellung und in gestrichelten Linien beim Anschlag an die Webkante dargestellt; in einigen Figuren ist das angeschlagene Webblatt 10 in gestrichelten Linien dargestellt, in anderen nicht, um die Webblattanschlagsebene 14 deutlicher kenntlich zu machen). Optional und gestrichelt dargestellt ist eine obere, im Querschnitt L-förmige Führungseinheit 32 mit einem Führungsabschnitt 33 vorhanden, die in dem vorliegenden Beispiel starr und unbeweglich ausgebildet ist. Die obere Führungseinheit 32, wenn vorhanden, dient zur Führung der Oberseite des Gewebes.

Die untere Führungseinheit 34 ist mit einem Antrieb 39 verbunden, der mit der Steuereinheit 15 verbunden ist, welche den Antrieb 39 derart ansteuert, dass die untere Führungseinheit 34 in Pfeilrichtung f2 verfahren wird, d.h. in Gewebedickenrichtung, um somit das Gewebe von dessen Unterseite zu führen. Es ist selbstverständlich auch möglich (nicht dargestellt), dass eine obere Führungseinheit 32 von einem mit der Steuereinheit 15 verbundenen Antrieb in Gewebedickenrichtung G verfahren wird, wobei optional beispielsweise eine starre untere Führungseinheit 34 vorhanden sein kann.

In der Fig. 3 ist eine Führungseinrichtung 30 dargestellt, welche vorliegend zwei übereinander liegende Führungseinheiten 32, 34 umfasst. Die obere Führungseinheit 32 ist oberhalb eines (in der Fig. 3 nicht dargestellten) Gewebes platziert, während die untere Führungseinheit 34 unterhalb des Gewebes angeordnet ist. Beide Führungseinheiten 32, 34 sind in dem dargestellten, nicht einschränkend auszulegenden Ausführungsbeispiel im Querschnitt L-förmig ausgebildet, wobei jede der Führungseinheiten 32, 34 zwei zueinander weisende Führungsabschnitte 33 bzw. 35 aufweisen, die für die Kontaktierung mit dem Gewebe in unmittelbarer Nähe der Webblattanschlagsebene 14. Die Webblattanschlagsebene 14 ist diejenige Ebene, an der das Webblatt 10 an das Gewebe 82 nach dem Eintrag eines Schussfadens anschlägt.

Beide Führungseinheiten 32, 34 sind des Weiteren mit einem Antrieb 38 bzw. 39 verbunden, die ihrerseits mit der Steuereinheit 15 verbunden sind. Die Steuereinheit 15 steuert die beiden Antriebe 38, 39 derart an, dass diese die Führungseinheiten 32, 34 aufeinander zu bzw. in entgegengesetzte Richtungen sowie in die jeweils gleiche Richtung verfahren werden können, wie dies durch die jeweiligen Pfeile f1 und f2 angedeutet ist (entsprechend dem oben beschriebenen zweiten Erfindungsaspekt). Bei eingespanntem Gewebe 82 (s. Fig. 4) ist dies die Gewebedickenrichtung G, die parallel zur Webblattanschlagsebene 14 verläuft.

Die obere und/oder die untere Führungseinheiten 32, 34 erstrecken sich vorzugsweise in Schussrichtung über die gesamte Gewebebreite. Alternativ ist auch eine Erstreckung nur über einen Teil des Gewebes möglich. Auch sind mehrere nebeneinander in Schussrichtung verlaufende obere und/oder untere Führungseinheiten 32, 34 realisierbar.

In der Fig. 3 ist nichtmaßstabsgetreu ein Abstand d, gemessen von der Webblattanschlagsebene 14, in Richtung der Gewebelängsrichtung GR (hier parallel zur Kettrichtung KR verlaufend), eingezeichnet. Dieser Abstand d gibt den bevorzugten Bereich an, in dem die Führungseinheiten 32, 34 das Gewebe 82 kontaktierend führen, wobei die besagte Führung nicht über diesen gesamten Bereich erfolgen muss, sondern innerhalb diesen Bereichs liegen kann. Der Bereich mit dem Abstand d von der Webblattanschlagsebene 14 erstreckt sich vorzugsweise 0 bis 100 mm, besonders bevorzugt zwischen 0 bis 50 mm, in Gewebelängsrichtung GR.

In der Fig. 4 ist der gleiche Ausschnitt der Webmaschine 1 wie in der Fig. 3 dargestellt, allerdings diesmal mit Kettfäden 80a, 80b und Gewebe 82. Das Gewebe ist in dem hier dargestellten Fall relativ dick, beispielsweise dicker als 10 mm oder sogar dicker als 20 mm oder noch dicker, wobei auch Dicken bis 100 mm oder noch mehr möglich sind. Angedeutet ist das lagenweise Weben der Schussfäden durch den mäanderförmigen Verlauf 89, wobei die Webfächer 9 in diesem einfachsten Fall von oben nach unten bzw. von unten nach oben durchgewechselt werden, sodass die Schussreihenfolge sequenziell in vertikaler Richtung erfolgt. Das so entstehende Gewebe 82 wird Lage für Lage aufgebaut.

Die Fig. 4 gibt den Zustand der Führungseinheiten 32, 34 in ihrer neutralen Lage wieder, d.h. ohne in Gewebedickenrichtung G veränderter Position der Führungseinheiten 32, 34. In der Fig. 4 wird gerade die oberste Lage des Gewebes 82 produziert, wobei das Schusseintragsmittel 8 durch das offene Webfach 9 geführt wird. Das Webfach 9 wird durch obere Kettfäden 80a und untere Kettfäden 80b erzeugt, beispielsweise im Falle einer als Jacquard-Maschine ausgebildeten Fachbildeeinrichtung durch Ansteuerung der Aktoren für die entsprechenden Litzen. Wie weiter der Fig. 4 zu entnehmen ist, weist die Position 11a - die Verwendung des Begriffs "Bindepunkt" wäre hier irreführend; es handelt sich bei dickeren Geweben eher um eine "Bindekante", die in der Schnittansicht senkrecht und in der Bildebene verläuft -, die im vorliegenden Fall der Ausgangspunkt der Kettfäden 80a, 80b in Richtung des offenen Webfachs 9 ist, aufgrund der relativen großen Dicke des Gewebes 82 einen großen Abstand zum neutralen Fach nF auf, das in Höhe des Schusseintragsmittels 8 in Kettrichtung KR verläuft. Dies begründet wiederum einen relativ großen Abstand a1 des Schusseintragsmittels zu den oberen Kettfäden 80a bzw. einen relativ kleinen Abstand a2 zu den unteren Kettfäden 80b. Aufgrund des kleinen Abstandes a2 ist die Gefahr groß, dass das Schusseintragsmittel 8 beim Durchfahren des offenen Webfachs 9 mit den unteren Kettfäden 80b kollidiert, was den Webprozess stoppen und zu Beschädigungen des Gewebes 82 sowie der zugeführten Kettfäden 80 führen würde.

Anzumerken ist auch, dass der in Fig. 4 gezeigte Verlauf der beiden dargestellten Kettfäden 80a, 80b lediglich ein Beispiel darstellt, da die beiden Kettfäden 80a, 80b nicht zwangsläufig beide in der Position 11a zusammenlaufen. Vielmehr ist es je nach Gewebe 82 auch möglich, dass ein oberer Kettfaden 80a weiter unten an das Gewebe 82 angeschlagen wird, während ein unterer Kettfaden 80b oberhalb dieses oberen Kettfadens 80 angeschlagen wird.

Erfindungsgemäß wird das Gewebe 82 mittels mindestens einer Führungseinheit 32, 34 in Gewebedickenrichtung G verschoben, so dass das Schusseintragsmittel 8 kollisionsfrei durch das offene Webfach 9 geführt werden kann. In der Fig. 4 werden beide Führungseinheiten 32, 34 nach unten verschoben (s. Pfeile f1, f2), so dass die Position 11a im Wesentlichen auf Höhe des neutralen Fachs nF liegt und die Abstände a1 und a2 zum Schusseintragsmittel 8 im Wesentlichen gleich groß sind, wie dies in Fig. 5 dargestellt ist. Somit kann das Schusseintragsmittel 8 kollisionsfrei das offene Webfach 9 passieren.

Mit anderen Worten wird also, wenn entsprechend dem Beispiel der Fig. 4 gerade eine obere (oder die oberste) Lage des Gewebes 82 entsprechend dem in der Musterpatrone hinterlegten Gewebemuster gewebt wird, das Gewebe 82 mit Hilfe der Führungseinheiten 32, 34 aufgrund der hierzu korrespondierenden Information abgesenkt, was dann von der Steuereinheit 15 durch Ansteuerung der Antriebe 38, 39 veranlasst wird (s. Fig. 5).

Die Steuereinheit 15 verarbeitet zur entsprechenden Ansteuerung der Führungseinheiten 32, 34 (gemäß dem oben beschriebenen ersten Erfindungsaspekt) Informationen, die in Beziehung bzw. im Zusammenhang mit der Struktur des Gewebes 82 im Bereich der Webblattanschlagsebene 14 stehen. Diese Informationen beinhalten beispielsweise die Lage der als nächstes in das Gewebe 82 einzutragenden Kettfäden, was insbesondere bei dickeren Geweben von großer Bedeutung ist, wie den Fig. 4 und 5 zu entnehmen ist. In diesen Figuren ist dargestellt, dass die Steuereinheit 15 mit einer Speichereinheit 25 verbunden ist, die Informationen für die Steuereinheit 15 bereithält, welche diese in Befehle an die Antriebe 38, 39 zum Positionieren der Führungseinheiten 32, 34 in Gewebedickenrichtung G umsetzt. In den Fig. 6 bis 9 sind spezifische Ausgestaltungen dieser Anordnung dargestellt.

In der Speichereinheit 25 gemäß der Fig. 6 ist die Musterpatrone 26 für das Gewebe 82 abgespeichert. In der Musterpatrone 26 selbst ist gemäß einer Ausgestaltung nicht nur das Gewebemuster hinterlegt, sondern zusätzlich auch die besagten Informationen, die beispielsweise beinhalten, dass die soeben zu webende Lage die oberste Lage im Gewebe 82 ist und daher die Führungseinheiten 32, 34 um die Hälfte der Gewebedicke in Gewebedickenrichtung G abzusenken ist, um dem Schusseintragsmittel 8 ein kollisionsfreies Durchqueren des offenen Webfachs 9 zu ermöglichen. Auch können die Informationen als direkte Steueranweisungen in der Musterpatrone 26 hinterlegt sein, welche von der Steuereinheit 15 in Steuerungsbefehle für die Antriebe 38, 39 umgesetzt werden. All diese Informationen stehen damit in Beziehung mit der momentanen Gewebestruktur an der Webkante 83 bzw. im Bereich der Webblattanschlagsebene 14.

Gemäß einer in der Fig. 7 schematisch dargestellten Alternative sind in der Musterpatrone, die in der Speichereinheit 25 abgespeichert ist, zusätzlich zum Gewebemuster separate Informationen hinterlegt, beispielsweise Indizes, welche auf eine ebenfalls in der Speichereinheit 25 hinterlegte Datenspur 27 verweisen, wobei die Datenspur 27 die besagten Informationen für die Steuereinheit 15 zum folgenden Ansteuern der Antriebe 38, 39 enthält. Die Informationen in der Datenspur 27 sind hierbei entsprechend mit den Anweisungen für die Fachbildeeinrichtung 5 und die Schusseintragseinrichtung 7 synchronisiert. Beim Auslesen der Musterpatrone 26 wird dann über die Indizes auch im Wesentlichen zeitgleich die Datenspur 27 von der Steuereinheit 15 ausgelesen.

Eine weitere Alternative ist in der Fig. 8 dargestellt. Dort ist zusätzlich zu einer ersten Speichereinheit 25, in der die das Gewebemuster definierende Musterpatrone 26 hinterlegt ist, eine zweite Speichereinheit 28 vorgesehen. In dieser zweiten Speichereinheit 28 sind die in Beziehung mit der Gewebestruktur im Bereich der Webblattanschlagsebene 14 stehenden Informationen abgespeichert. Auf diese Informationen greift die Steuereinheit 15 zu und verarbeitet sie - synchronisiert mit der tatsächlichen momentanen Gewebeposition an der Webkante 83 bzw. an der Webblattanschlagsebene 14 - zum Ansteuern der Antriebe 38, 39 für die Führungseinheiten 32, 34.

Gemäß einer weiteren Alternative, die in Fig. 9 schematisch dargestellt ist, werden durch einen entsprechend ausgebildeten Algorithmus 29 direkt aus der Musterpatrone 26, d.h. aus dem elektronisch abgespeicherten Webmuster, die in der Speichereinheit 25 hinterlegt ist, die Steueranweisungen für die Antriebe 38, 39 berechnet. Eine solche Berechnung erfolgt vorteilhafterweise fortlaufend während des Webbetriebs, wobei der Algorithmus 29 beispielsweise von der Steuereinheit 15 abgearbeitet wird (so in Fig. 9 angedeutet) oder von einer anderen - nicht dargestellten - Rechnereinheit, welche dann die entsprechenden Informationen an die Steuereinheit 15 weitergibt. Gemäß einer Alternative wird der Algorithmus schon beim Erstellen der Musterpatrone 26 eingesetzt, um besagten Informationen zum Ansteuern der Antriebe 38, 39 schon vorab in die Musterpatrone 26 einzubringen bzw. abzuspeichern, die dann von der Steuereinheit 15 während des Webbetriebs sukzessive abgerufen werden.

In der Fig. 10 ist eine erfindungsgemäße Alternative dargestellt, wie die Steuereinheit 15 die besagten Informationen zur Ansteuerung der Antriebe 38, 39 erhält. Bei der in Fig. 10 gezeigten Variante ist ein Sensor 50 oberhalb der Oberseite 84 des Gewebes 82 angeordnet und mit der Steuereinheit 15 verbunden. Der Sensor 50 ist beispielsweise als Ultraschall-Sensor oder als optischer Sensor ausgebildet und erfasst die Oberfläche des Gewebes 82, was durch den Strahlkegel 51 angedeutet ist. Insbesondere aus dem Abstand der Oberfläche des Gewebes 82 zum Sensor 50 kann die Steuereinheit entnehmen, ob das Gewebe 82 für einen störungsfreien Webbetrieb mittels der Führungseinheiten 32, 34 abgesenkt oder nach oben verschoben werden muss.

Die Anordnung des Sensors 50 ist lediglich beispielhaft. Alternativ oder zusätzlich kann ein Sensor die Unterseite 85 des Gewebes 82 erfassen. Auch sind mehr als ein bzw. zwei Sensoren möglich. Auch können - wiederum alternativ oder zusätzlich - ein oder mehrere Sensoren an der Stirnseite des Webblatts 10 und/oder ortsfest zwischen einer oder beiden Führungseinrichtungen 32, 34 und dem Webblatt 10 angeordnet sein, wobei der besagte mindestens eine Sensor dann vor der Webblattanschlagsebene angeordnet ist.

In der Fig. 11 ist eine Alternative zur Steuerung der Antriebe 38, 39 dargestellt. Hier ist ein Sensor 55 vorgesehen, der die Lage der Kettfäden 80 (80a, 80b) im offenen Webfach 9 analysiert. Der Sensor 55 ist hierzu vorzugsweise als optischer Sensor ausgebildet, besonders bevorzugt als Kamera, welche seitlich des Webfachs 9 angeordnet ist und in Schussrichtung (also senkrecht zur Papierebene) das offene Webfach 9 erfasst, was durch den das offene Webfach 9 in Schussrichtung erfassten Bereich 56 angedeutet ist. Der optische Sensor analysiert das offene Webfach 9 und ermittelt insbesondere die Lage der Kettfäden 80a, 80b im Webfach 9, um insbesondere eine mögliche Kollision des Schusseintragsmittels 8 mit den Kettfäden 80a, 80b zu erkennen. Der Sensor 55 übermittelt die Messergebnisse bzw. - nach Berechnung - die Analyseergebnisse an die Steuereinheit 15 (s.gestrichelte Linie), welche dann die Ergebnisse verarbeitet, um die Antriebe 38, 39 anzusteuern.

In der Fig. 12 ist die Führung eines Gewebes 82 im Bereich der Webblattanschlagsebene dargestellt, wobei die obere Führungseinheit 32 aktiv von einem Antrieb 38 in Gewebedickenrichtung G positioniert wird, während die untere Führungseinheit 34 passiv nachfolgt. Hierzu ist die untere Führungseinheit 34 beispielsweise mit Federkraft von einer oder mehreren Federn 20 beaufschlagt, wie in Fig. 12 schematisch dargestellt. Wird die obere Führungseinheit 32 nach oben bewegt, drückt die Federkraft die untere Führungseinheit 34 von unten gegen das Gewebe 82, sodass zwischen unterer Führungseinheit 34 und Gewebe 82 stets ein Kontakt besteht. Eine solche Anordnung hat insbesondere den Vorteil eines einfachen Aufbaus. Es ist selbstverständlich auch möglich, dass die untere Führungseinheit 34 aktiv mittels eines Antriebs positioniert wird, während die obere Führungseinheit 32 passiv nachgeführt wird.

In der Fig. 13 ist ein Beispiel gezeigt, bei dem das Gewebe 82 in Kettrichtung KR mit Dickenvariationen gewebt wird, um speziellen Anforderungen für den späteren Einsatz des Gewebes 82 zu genügen. Damit das Gewebe 82 im Bereich der Webblattanschlagsebene 14 im Laufe des Webprozesses stets in Gewebedickenrichtung G geführt werden kann, werden die beiden Führungseinheiten 32, 34 unter ständiger Anpassung an die jeweilige Gewebedicke nachgeführt, einschließlich der notwendigen gegenläufigen Bewegung der beiden Führungseinheiten 32, 34 in Gewebedickenrichtung G, vermittelt durch Steuerungsbefehle von der Steuereinheit 15 an die Antriebe 38, 39 (s.auch die Pfeile f1 und f2). Aber auch eine Positionierung der beiden Führungseinheiten 32, 34 in eine gemeinsame Richtung ist möglich, insbesondere wenn in Kettrichtung KR eine auf- oder abwärts geschwungene Gewebestruktur gewebt werden soll, beispielsweise bei gleichbleibender Gewebedicke.

Eine gegenläufige Bewegung der beiden Führungseinheiten 32, 34 bezogen auf die Gewebedickenrichtung G bei wechselnder Gewebedicke in Kettrichtung KR kann auch mittels mindestens einer aktiven Führungseinheit 32 bzw. 34 von einer Gewebeseite und mindestens einer passiven, beispielsweise federbelasteten Führungseinheit 34 bzw. 32 von der anderen Gewebeseite realisiert werden.

Die Anpassung der Führungseinheiten 32, 34 an die Gewebedicke in Kettrichtung KR kann ohne weiteres kombiniert werden mit der Verschiebung des Gewebes im Bereich der Webblattanschlagsebene 14 als Ganzes in Gewebedickenrichtung, wie sie insbesondere anhand der Fig. 4 und 5 weiter oben erläutert wurde.

In den Fig. 14 und 15 sind zwei Alternativen zu den L-förmigen Führungseinheiten 32 gemäß der Fig. 2-13 dargestellt. Entsprechend der Fig. 14 sind die Führungseinheiten 32 als aktiv angetriebene oder passive Rollen ausgebildet (s. Drehrichtung). Gemäß der Fig. 15 sind die Führungseinheiten 32 als aktiv angetriebene oder passiv umlaufende Bänder ausgebildet, die - genauso wie die Rollen - auch zum Transport des Gewebes 82 in Kettrichtung KR eingesetzt werden können. Die Rollen und umlaufenden Bänder lassen sich bevorzugt in der Höhe, d.h. in Gewebedickenrichtung G, positionieren, wie dies durch die Pfeile f1 und f2 angedeutet ist. Die Antriebe und die Steuereinheit sind vorliegend jeweils nicht dargestellt.

In der Fig. 16 ist eine perspektivische Ansicht einer möglichen Ausführung einer Führungseinrichtung 30 dargestellt, welche eine obere Führungseinheit 32 und eine untere Führungseinheit 34 umfasst. Beide Führungseinheiten 32, 34 sind als starre, sich in Schussrichtung SR erstreckende, im Querschnitt L-förmige Profile ausgebildet. Die obere Führungseinheit 32 ist mittels vertikaler Streben 40 mit einem parallel zur Führungseinheit 32 verlaufenden Querprofil 41 verbunden, das wiederum an seinen beiden Stirnseiten (nur eine dargestellt) mit einem Antriebsprofil 42 verbunden ist, an das der Antrieb 38 angreift, um die Führungseinheit 32 in Gewebedickenrichtung G zu positionieren. Das Antriebsprofil 42 ist lediglich schematisch dargestellt und kann beispielsweise eine Zahnstange umfassen, in die ein von dem Antrieb 38 getriebenes Ritzel angreift. Es sind verschiedenste Ausgestaltungen möglich, um die Führungseinheit 32 mittels des Antriebs 38 in Geweberichtung zu verfahren.

Die untere Führungseinheit 34 ist gemäß dem dargestellten Ausführungsbeispiel über einen doppelten Schwenkmechanismus 45 mit einem feststehenden Maschinenteil 46 verbunden. Das doppelte Schwenkgelenk weist zwei übereinander angeordnete Schwenkarme 47 auf, deren eines Ende schwenkbar um die Schwenkachsen 47a und deren anderes Ende um Schwenkachsen 47b schwenkbar mit einer Vertikalstrebe 48 verbunden sind. Die Vertikalstrebe 48 ihrerseits ist einerseits mit der im Querschnitt L-förmigen unteren Führungseinheit 34 und anderseits mit einem parallel zur Führungseinheit 34 verlaufenden Querprofil 49 verbunden, an dem der Antrieb 39 angreift und dieses mittels der Kopplung mit dem doppelten Schwenkmechanismus 45 kontrolliert und definiert nach oben verfahren und nach unten absenken kann (s. Doppelpfeil f2). Über den doppelten Schwenkmechanismus 45 führt der untere Führungseinheit 34 hierbei zwar eine minimale Schwenkbewegung aus, die mit einer Bewegung des Führungsabschnitts 35 der unteren Führungseinheit 34 in die oder entgegen der Kettrichtung KR einher geht; diese ist aber im Vergleich zur Verschiebung in Gewebedickenrichtung nicht von Bedeutung.

In der Fig. 17 ist eine Draufsicht auf ein Gewebe 82 mit unterschiedlichen Führungseinheiten 32 dargestellt, die zur Führung der Oberseite 84 des Gewebes in verschiedenen Gewebebereichen zuständig sind. Die mittlere Führungseinheit 32 ist für die Führung des Gewebebereichs zuständig, der zwischen den beiden in Kettrichtung (KR) verlaufenden seitlichen Längskanten 86 des Gewebes 82 (auch Fangleisten genannt) liegt, wobei die Führungseinheit 32 an der Oberseite 84 des Gewebes 82 im Bereich der Webkante 83 bzw. der Webblattanschlagsebene 14 anliegt (entsprechend der Ausführungen gemäß den Fig. 2-16). Dieser Teil des Gewebes 82 wird auch Hauptgewebe genannt. Die beiden äußeren Führungseinheiten 32 hingegen sind für die Führung der Längskanten 86 des Gewebes 82 vorgesehen. Eine derartige Aufgabenverteilung zur Führung des Gewebes 82 ist beispielsweise dann sinnvoll, wenn die seitlichen Längskanten 86 des Gewebes 82 eine unterschiedliche Dicke, z.B. aufgrund einer geringeren Lagenanzahl, aufweisen als das Hauptgewebe. In einem solchen Fall kann dann die jeweilige Bindekante für die jeweils unterschiedlichen Gewebebereiche individuell eingestellt werden.

Es sind bevorzugt auch auf der Unterseite des Gewebes entsprechende Führungseinheiten vorgesehen, von denen eine oder mehrere Führungseinheiten für das Führen des Hauptgewebes und eine oder mehrere andere Führungseinheiten für das Führen der seitlichen Längskante 86 vorgesehen sein können. Die Ansteuerung aller aktiven Führungseinheiten erfolgt vorzugsweise wiederum mittels Steuereinheit 15 und entsprechenden Antrieben.

Bei einer nicht dargestellten Ausführungsform ist eine obere (und/oder untere) Führungseinheit 32 für eine der Längskanten 86 vorhanden, während das Hauptgewebe und die andere Längskante 86 mit einer gemeinsamen oberen (und/oder unteren) Führungseinheit 32 geführt bzw. bewegt werden.

In der Fig. 17 ist ein Abstand d eingezeichnet, der - wie schon anhand der Fig. 3 erläutert - einen Bereich ausgehend von der Webblattanschlagsebene 14 in Gewebelängsrichtung GR (hier zusammenfallend mit der Kettrichtung KR) definiert, in dem vorzugsweise die Führungseinheiten 32 angeordnet sind.

In den Fig. 18-22 sind verschiedene Ausführungsformen von in Schussrichtung SR geschnittenen Führungseinrichtungen 130, 230, 330 (nur jeweils zum Teil gezeigt) mit Führungseinheiten 132, 232, 332 dargestellt, die jeweils unterschiedliche Profilierungen 136, 236, 336 in ihren Führungsabschnitten 133, 233, 333 aufweisen (diese Ausgestaltungen betreffen den dritten Erfindungsaspekt). Wie oben ausgeführt, haben die Führungsabschnitte 133, 233, 333 jeweils Kontakt mit der Oberseite 84 des Gewebes 82 (nicht dargestellt). Es versteht sich, dass die in den Fig. 18-22 dargestellten Profilierungen 136, 236 336 - alternativ oder zusätzlich - auch an unteren Führungseinheiten zum Führen der Unterseite 85 des Gewebes 82 vorhanden sein können. Auch ist es möglich, dass auf der Ober- oder Unterseite 84, 85 eine besagte Profilierung 136, 236, 336 und auf der Unter- bzw. Oberseite 85, 84 ebene Profilabschnitte (wie in den Fig. 2-16) vorgesehen sind (mit aktiv angetriebenen oder passiven Führungseinheiten). Auch ist es möglich, dass Führungsabschnitte der oberen Führungseinheiten andere Profiliierungen aufweisen als Führungsabschnitte der unteren Führungseinheiten.

Allen nachfolgend genauer beschriebenen Profilierungen 136, 236, 336 ist gemeinsam, dass sie Gewebe 82 mit in Schussrichtung SR unterschiedlichen Dicken führen können, damit beispielsweise keine einzelnen Kettfäden aus nicht-geführten Bereichen aus dem Gewebe bei Fachöffnung abgehoben werden. Die Führungseinheiten 132, 232, 332 der Fig. 18-22 erstrecken sich vorzugsweise in Schussrichtung über die gesamte Gewebebreite. Alternativ ist auch eine Erstreckung nur über einen Teil des Gewebes möglich. Auch sind mehrere nebeneinander in Schussrichtung verlaufende Führungseinheiten 132, 232, 332 realisierbar (alternativ und/oder zusätzlich auch entsprechende, profiliert ausgebildete untere Führungseinheiten zur Führung des Gewebes an seiner Unterseite).

Gemäß der Fig. 18 ist die Profilierung 136 des Führungsabschnitts 133 der Führungseinheit 132 in Schussrichtung SR durchgehend ausgebildet und ist an ein entsprechendes Oberflächenprofil der Oberseite 84 eines Gewebes 82 angepasst. Die Führungseinheit 132 kann starr ausgebildet sein, oder beispielsweise als Walze, die dann vorzugsweise symmetrisch um eine in Schussrichtung verlaufende Drehachse ausgebildet ist.

Das Ausführungsbeispiel der Fig. 19 zeichnet sich dadurch aus, dass die Profilierung 236 der Führungseinheit 232 in Schussrichtung SR hintereinander angeordnete einzelne Aktoren 237 mit jeweilig zugeordneten Führungsteilabschnitten 233a aufweist, die insgesamt den Führungsabschnitt 233 bilden. Die einzelnen Aktoren 237 und damit auch ihre Führungsteilabschnitte 233a sind in Gewebedickenrichtung G separat mittels der (nicht dargestellten Steuereinheit 15) verstellbar, um insbesondere während des Webbetriebs auf im Webmuster festgelegte Dickenschwankungen des Gewebes 82 in Schussrichtung SR reagieren zu können und damit stets eine optimale Gewebeführung zu gewährleisten.

Die Ausführungsform gemäß der In der Fig. 20 unterscheidet sich von derjenigen der Fig. 19 lediglich dadurch, dass die Führungsteilabschnitte 233a mit einer flexiblen Umhüllung 238 bezogen sind, welche die Übergänge zwischen den Führungsteilabschnitten 233a überdecken und somit das Gewebe 82 bei der Kontaktierung schonen.

Die Ausführungsform der Fig. 21 wiederum unterscheidet sich von denjenigen der Fig. 19 und 21 darin, dass ein elastisches Element 239 auf dem Führungsabschnitt 233 angeordnet ist, hier ausgebildet als mit Druckluft beaufschlagter Schlauch. Bei der Darstellung gemäß der Fig. 21 ist die untere Kontur des Schlauches in einem Zustand dargestellt, in welchem er in Kontakt mit einem entsprechend konturierten Gewebe 82 (nicht dargestellt) steht.

In der Fig. 22 ist die Profilierung 336 der Führungseinheit 332 schließlich durch eine Walze 337 realisiert, die drehbar um eine parallel zur Schussrichtung SR verlaufende Drehachse 339 gelagert ist und vorzugsweise aktiv in Drehbewegung versetzt wird (s. Pfeil f4). Die Walze 337 weist mehrere in Schussrichtung SR hintereinander angeordnete Segmente 338 auf, die vorliegend zum Teil einen unterschiedlichen Durchmesser aufweisen und zudem zur Drehachse 339 zumindest teilweise exzentrisch angeordnet sind.

Auch können mit Hilfe von segmentierten Profilierungen, wie sie beispielhaft anhand der Ausführungen gemäß der Fig. 18-22 beschrieben wurden, in Schussrichtung abweichende Lagen der gebildeten Webfächer 9 hinsichtlich der Gewebedicke ausgeglichen werden. Ein Beispiel sind hier die schon oben genannten an den seitlichen Längskanten 86 des Gewebes 82 sowie das Hauptgewebe zwischen diesen beiden seitlichen Längskanten 86. Durch eine geeignete Profilierung - beispielsweise mit einer durchgehenden Profilierung 136 entsprechend Fig. 18 oder mittels Aktoren 237 gemäß der Fig. 19-21 - lässt sich eine sichere Gewebeführung auch bei solchen Dickenvariationen realisieren.

Die in den Figuren dargestellten Ausführungsbeispiele lassen sich verschiedenartig kombinieren. So können beispielsweise die Führungseinheiten 132, 232, 332 der Fig. 18-22, welchen beispielhaft den dritten Erfindungsaspekt verdeutlichen, mit einer wie in den Fig. 1-17 dargestellten Steuereinheit 15 und den übrigen dazugehörigen Einrichtungen kombiniert werden, welche entsprechend dem ersten und/oder dem zweiten Erfindungsaspekt ausgebildet sind.

### Bezugszeichenliste

- 1: Webmaschine
- 2: Kettbaum
- 3: Streichbaum
- 4: Kettfadenwächter
- 5: Fachbildeeinrichtung
- 6: Litzen
- 7: Schusseintragseinrichtung
- 8: Schusseintragsmittel
- 9: Webfach
- 10: Webblatt
- 10a: Drehachse
- 11: Bindepunkt
- 11a: Position
- 12: Abzugseinrichtung
- 14: Webblattanschlagsebene
- 15: Steuereinheit
- 16: Antrieb
- 17: Antrieb
- 18: Antrieb
- 19: Antrieb
- 20: Feder
- 25: Speichereinheit
- 26: Musterpatrone
- 27: Datenspur
- 28: zweite Speichereinheit
- 29: Algorithmus
- 30: Führungseinrichtung
- 32: Führungseinheit
- 33: Führungsabschnitt
- 34: Führungseinheit
- 35: Führungsabschnitt
- 38: Antrieb
- 39: Antrieb
- 40: vertikale Streben
- 41: Querprofil
- 42: Antriebsprofil
- 45: doppelter Schwenkmechanismus
- 46: feststehendes Maschinenteil
- 47: Schwenkarme
- 47a: Schwenkachsen
- 47b: Schwenkachsen
- 48: Vertikalstrebe
- 49: Querprofil
- 50: Sensor
- 51: Strahlkegel
- 55: Sensor
- 56: erfasster Bereich
- 80: Kettfaden
- 80a: oberer Kettfaden
- 80b: unterer Kettfaden
- 82: Gewebe
- 83: Webkante
- 84: Oberseite des Gewebes
- 85: Unterseite des Gewebes
- 86: seitliche Längskanten des Gewebes
- 89: mäanderförmiger Verlauf
- 130: Führungseinrichtung
- 132: Führungseinheit
- 133: Führungsabschnitt
- 136: Profilierung
- 230: Führungseinrichtung
- 232: Führungseinheit
- 233: Führungsabschnitt
- 233a: Führungsteilabschnitt
- 236: Profilierung
- 237: Aktoren
- 238: Umhüllung
- 239: elastisches Element
- 330: Führungseinrichtung
- 332: Führungseinheit
- 333: Führungsabschnitt
- 336: Profilierung
- 337: Walze
- 338: Segmente
- 339: Drehachse
- G: Gewebedickenrichtung
- f1-f4: Bewegungsrichtungen
- nF: neutrales Fach
- KR: Kettrichtung
- SR: Schussrichtung
- GR: Gewebelängsrichtung
- a1,a2: Abstände
- d: Abstand

## Patentansprüche

1. Webmaschine (1), vorzugsweise Greiferwebmaschine, mit einer Fachbildeeinrichtung (5) zum Öffnen und Schließen eines von einer Vielzahl von Kettfäden (80, 80a, 80b) gebildeten Webfachs (9), mit einer Schusseintragseinrichtung (7) mit einem Schusseintragsmittel (8) zum Eintragen von Schussfäden durch ein offenes Webfach (9), mit einem Webblatt (10) zum Anschlagen von eingetragenen Schussfäden an die Webkante sowie mit einer Abzugseinrichtung (12) zum Abziehen des Gewebes (82),
aufweisend mindestens eine Führungseinrichtung (30; 130; 230; 330) mit mindestens einer sich zumindest teilweise über die Gewebebreite erstreckenden Führungseinheit (32, 34; 132; 232; 332), die mindestens jeweils einen im Wesentlichen in Gewebedickenrichtung (G) positionierbaren Führungsabschnitt (33, 35; 133; 233; 333) zum kontaktierenden Führen des Gewebes (82) im Bereich der Webblattanschlagsebene (14) aufweist, wobei mindestens eine obere Führungseinheit (32; 132; 232; 332) zum Führen des Gewebes (82) an dessen Oberseite (84) und/oder mindestens eine untere Führungseinheit (34) zum Führen des Gewebes (82) an dessen Unterseite (85) vorgesehen sind,
**gekennzeichnet durch** eine Steuereinheit (15), die zum Steuern von mindestens einem Antrieb (38, 39) während des Webbetriebs ausgebildet ist, wobei der mindestens eine Antrieb mit der mindestens einen Führungseinheit (32, 34; 132; 232; 332) verbunden ist zum Verändern der Position von mindestens einem ihrer Führungsabschnitte (33, 35; 133; 233; 333) im Wesentlichen in Gewebedickenrichtung (G), wobei die Steuereinheit (15) für die besagte Ansteuerung Informationen, die mit der Gewebestruktur im Bereich der Webblattanschlagsebene (14) in Beziehung stehen, und/oder Informationen zur Lage der Kettfäden (80, 80a, 80b) im offenen Webfach (9) verarbeitet.

2. Webmaschine (1) nach Anspruch 1, **dadurch gekennzeichnet, dass** die Steuereinheit (15) die besagten mit der Gewebestruktur im Bereich der Webblattanschlagsebene (14) in Beziehung stehenden Informationen von einer oder mehreren der folgenden Quellen erhält:
- von einer in einer Speichereinheit (25) abgespeicherten Musterpatrone (26), in der die besagten Informationen direkt oder indirekt hinterlegt sind und auf welche die Steuereinheit (15) zugreift;
- von einer zusätzlich zur in einer ersten Speichereinheit (25) abgespeicherten Musterpatrone (26), in der das Webmuster hinterlegt ist, vorgesehenen zweiten Speichereinheit (28), die zeitnah, vorzugsweise zeitgleich, mit den Informationen in der Musterpatrone (26) von der Steuereinheit (15) ausgelesen wird;
- von einem Algorithmus (29), der beim Erstellen der Musterpatrone (26) die besagten Informationen für die Steuereinheit (15) erstellt und in der Musterpatrone (26) abspeichert oder der im laufenden Webbetrieb aus der diese Informationen noch nicht enthaltenen Musterpatrone (26) die besagten Informationen berechnet und der Steuereinheit (15) zur Verfügung stellt; und/oder
- von einem oder mehreren Sensoren (50), beispielsweise mindestens einem optischen Sensor und/oder mindestens einem Ultraschall-Sensor zur Analyse der Gewebeoberfläche, wobei der besagte mindestens eine Sensor (50) vor der Webblattanschlagsebene (14), vorzugsweise an der Stirnseite des Webblatts (10), und/oder ortsfest zwischen der Führungseinheit (32, 34; 132; 232; 332) und dem Webblatt (10) und/oder unterhalb des Gewebes (82) im Bereich der Webblattanschlagsebene (14) und/oder oberhalb des Gewebes (82) im Bereich der Webblattanschlagsebene (14) angeordnet ist.

3. Webmaschine (1) nach einem der vorhergehenden Ansprüche, **dadurch gekennzeichnet, dass** ein oder mehrere Sensoren (55), beispielsweise ausgebildet als optische Sensoren, zur Analyse der Lage der Kettfäden (80, 80a, 80b) im offenen Webfach (9) vorgesehen sind, wobei die Ergebnisse der Analyse als besagte Informationen von der Steuereinheit (15) zum Ansteuern des mindestens einen besagten Antriebs (38, 39) verarbeitet werden.

4. Webmaschine (1) nach einem der vorhergehenden Ansprüche, **dadurch gekennzeichnet, dass** die Steuereinheit (15) derart ausgebildet ist, dass sie auf Grundlage der besagten Informationen den mindestens einen Antrieb (38, 39) anzusteuern vermag, so dass das Gewebe (82) als Ganzes im Bereich des Blattanschlags in Gewebedickenrichtung (G) verschoben wird, um ein Schusseintragsmittel (8) für den einzutragenden Schussfaden, vorzugsweise ausgebildet als Greifer, kollisionsfrei durch das Webfach (9) zu führen, beispielsweise mit im Wesentlichen gleichem Abstand zu den oberen und unteren, das offene Webfach (9) bildenden Kettfäden (80, 80a, 80b).

5. Webmaschine (1) nach einem der vorhergehenden Ansprüche, **dadurch gekennzeichnet, dass** die Steuereinheit (15) derart ausgebildet ist, dass sie auf Grundlage der besagten Informationen den mindestens einen Antrieb (38, 39) anzusteuern vermag, so dass das Gewebe (82) an seiner Ober- und/oder Unterseite (84, 85) im Bereich der Webblattanschlagsebene (14) kontaktierend geführt wird, ohne hierbei zwangsläufig das Gewebe (82) als Ganzes in Gewebedickenrichtung (G) zu verschieben.

6. Webmaschine (1) nach einem der vorhergehenden Ansprüche, **dadurch gekennzeichnet, dass** die mindestens eine Führungseinrichtung (30; 130; 230; 330) mindestens eine obere Führungseinheit (32; 132; 232; 332) zum Führen des Gewebes (82) an dessen Oberseite (84) und mindestens eine untere Führungseinheit (34) zum Führen des Gewebes (82) an dessen Unterseite (85) aufweist, wobei die besagten mindestens zwei Führungseinheiten (32, 34; 132; 232; 332) mit jeweils mindestens einem mit einer Steuereinheit (15) verbundenen Antrieb (38, 39) derart verbunden sind, dass sie sowohl gleichsinnig als auch gegensinnig in Gewebedickenrichtung (G) bewegbar sind.

7. Webmaschine (1) nach einem der vorhergehenden Ansprüche, **dadurch gekennzeichnet, dass** die Führungsabschnitte (33, 35; 133; 233; 333) mindestens einer oberen und mindestens einer unteren Führungseinheit (32, 34; 132; 232; 332) wie folgt in Gewebedickenrichtung (G) mittels des oder der Antriebe (38, 39) positionierbar sind:
- die Führungsabschnitte (33, 35; 133; 233; 333) beider Führungseinheiten (32, 34; 132; 232; 332) gleichsinnig in die jeweils gleiche Richtung;
- die Führungsabschnitte (33, 35; 133; 233; 333) beider Führungseinheiten (32, 34; 132; 232; 332) gegensinnig in entgegengesetzte Richtungen;
- die Führungsabschnitte (35) nur einer Führungseinheit (34) in eine Richtung, während die andere Führungseinheit (32; 132; 232; 332) stationär bleibt; und/oder
- die Führungsabschnitte (33) nur einer Führungseinheit (32; 132; 232; 332) in eine Richtung, während die Führungsabschnitte (35) der anderen Führungseinheit (34) auf der anderen Seite des Gewebes (82) in passiver Weise mitbewegt werden, wobei diese passive Führungseinheit (34) mit einer Kraft, beispielsweise erzeugt durch eine Feder, beaufschlagt ist.

8. Webmaschine (1) nach einem der vorhergehenden Ansprüche, **dadurch gekennzeichnet, dass** zumindest die mindestens eine Führungseinheit (32, 34; 132) als starres, sich in Schussrichtung erstreckendes Profil, als passive oder aktiv angetriebene Rolle oder als umlaufendes Band ausgebildet ist.

9. Webmaschine (1) nach einem der vorhergehenden Ansprüche, **dadurch gekennzeichnet, dass** der mindestens eine Führungsabschnitt (33, 35; 133; 233; 333) der mindestens einen Führungseinheit (32, 34; 132; 232; 332), vorzugsweise alle Führungsabschnitte (33, 35; 133; 233; 333) aller Führungseinheiten (32, 34; 132; 232; 332), derart angeordnet ist, dass er das Gewebe (82) an dessen Ober- und/oder Unterseite (84, 85) innerhalb eines Bereichs mit dem Abstand (d) von 0 bis 100 mm, vorzugsweise innerhalb eines Bereichs mit dem Abstand (d) von 0 bis 50 mm, gemessen von der Webblattanschlagsebene (14) in Gewebelängsrichtung (GR), kontaktiert.

10. Webmaschine (1) nach einem der vorhergehenden Ansprüche, **dadurch gekennzeichnet, dass** ein oder mehrere Führungsabschnitte (133; 233; 333) von mindestens einer Führungseinheit (132; 232; 332) insgesamt eine Profilierung (136; 236; 336) in Schussrichtung (SR) aufweisen.

11. Webmaschine (1) nach dem vorhergehenden Anspruch, **dadurch gekennzeichnet, dass** die Profilierung (136; 236; 336) von dem mindestens einen Führungsabschnitt (133; 233; 333) der mindestens einen Führungseinheit (132; 232; 332) nach mindestens einer der folgenden Ausgestaltungen realisiert ist:
- in Schussrichtung (SR) gesehen durchgehende Profilierung (136);
- in Schussrichtung (SR) hintereinander angeordnete einzelne Aktoren (237) mit jeweilig zugeordneten Führungsteilabschnitten (233a), die insgesamt einen Führungsabschnitt (233) bilden, wobei die einzelnen Aktoren (237) und damit auch ihre Führungsteilabschnitte (233a) im Wesentlichen in Gewebedickenrichtung (G) separat verstellbar sind, wobei die Führungsteilabschnitte (233a) vorzugsweise mit einer flexiblen Umhüllung (238) bezogen sind, welche die Übergänge zwischen den Führungsteilabschnitten (233a) überdeckt;
- eine durchgehende Walze mit im Wesentlichen parallel zur Schussrichtung (SR) verlaufender Drehachse, wobei die Walze eine den Führungsabschnitt bildende durchgehende Profilierung aufweist;
- eine Walze (337) mit im Wesentlichen parallel zur Schussrichtung (SR) verlaufender Drehachse (339), wobei die Walze (337) in Schussrichtung (SR) hintereinander angeordnete Segmente (338) mit zumindest teilweise unterschiedlichem Durchmesser und/oder zur Drehachse (339) exzentrischer Anordnung aufweist;
- eine aus in Schussrichtung (SR) hintereinander angeordneten Einzelsegmenten aufgebaute Walze, wobei ein oder mehrere der Einzelsegmente jeweils um die in Schussrichtung verlaufende Längsachse der Walze und/oder jeweils um eine exzentrisch zu dieser Längsachse verlaufende Achse drehbar sind.

12. Webmaschine (1) nach einem der vorhergehenden Ansprüche, **dadurch gekennzeichnet, dass** mindestens ein elastisches Element (238) auf zumindest einem der Führungsabschnitte (233) angeordnet ist, beispielsweise ausgebildet als mit Druckluft beaufschlagter Schlauch oder als Federung, wobei das mindestens eine elastische Element (238) sich vorzugsweise über die Gewebebreite erstreckt.

13. Verfahren zum Führen eines Gewebes (82) in einer Webmaschine (1), vorzugsweise einer Greiferwebmaschine, wobei das Verfahren in einer Webmaschine (1) nach einem der vorhergehenden Ansprüche durchgeführt wird, wobei das Verfahren folgenden Schritt umfasst:
- das Gewebe (82) wird an seiner Ober- und/oder Unterseite (84, 85) im Bereich der Webblattanschlagsebene (14) von mindestens einer Führungseinrichtung (30) geführt, wobei die Führungseinrichtung (30) mindestens eine sich zumindest teilweise über die Gewebebreite erstreckende Führungseinheit (32, 34) mit jeweils mindestens einem in Gewebedickenrichtung (G) positionierbaren Führungsabschnitt (33, 35) aufweist, wobei eine obere Führungseinheit (32) die Oberseite (84) des Gewebes (82) und/oder eine untere Führungseinheit (34) die Unterseite (85) in Gewebedickenrichtung (G) führt, **dadurch gekennzeichnet, dass** das Verfahren folgenden weiteren Schritt umfasst:
- eine Steuereinheit (15) steuert während des Webbetriebs mindestens einen mit der mindestens einen Führungseinheit (32, 34) verbundenen Antrieb (38, 39) zur Veränderung der Lage von mindestens einem Führungsabschnitt (33, 35) in Gewebedickenrichtung (G), wobei der Steuereinheit (15) für die besagte Ansteuerung Informationen, die mit der Gewebestruktur im Bereich der Webblattanschlagsebene (14) in Beziehung stehen, und/oder Informationen zur Lage der Kettfäden (80, 80a, 80b) im offenen Webfach (9) zur Verfügung gestellt werden.

14. Verfahren nach dem vorhergehenden Anspruch, **dadurch gekennzeichnet, dass** die Steuereinheit (15) die besagten Informationen von einer oder mehreren der folgenden Quellen erhält:
- von einer in einer Speichereinheit (25) abgespeicherten Musterpatrone (26), in der die besagten Informationen direkt oder indirekt hinterlegt sind und auf welche die Steuereinheit (15) zugreift;
- von einer zusätzlich zur in einer ersten Speichereinheit (25) abgespeicherten Musterpatrone (26), in der das Webmuster hinterlegt ist, vorgesehenen zweiten Speichereinheit (28), die zeitnah, vorzugsweise zeitgleich, mit den Informationen in der Musterpatrone (26) von der Steuereinheit (15) ausgelesen wird;
- von einem Algorithmus (29), der beim Erstellen der Musterpatrone (26) die besagten Informationen für die Steuereinheit (15) erstellt und in der Musterpatrone (26) abspeichert oder der im laufenden Webbetrieb aus der diese Informationen noch nicht enthaltenen Musterpatrone (26) die besagten Informationen berechnet und der Steuereinheit (15) zur Verfügung stellt;
- von einem oder mehreren Sensoren (50), beispielsweise mindestens einem optischen Sensor und/oder mindestens einem Ultraschall-Sensor zur Analyse der Gewebeoberfläche, wobei der besagte mindestens eine Sensor (50) vor der Webblattanschlagsebene (14) vorzugsweise an der Stirnseite des Webblatts (10) und/oder ortsfest zwischen der Führungseinheit (32, 34) und dem Webblatt (10) und/oder unterhalb des Gewebes (82) im Bereich der Webblattanschlagsebene (14) und/oder oberhalb des Gewebes (82) im Bereich der Webblattanschlagsebene (14) angeordnet ist; und/oder
- von einem oder mehreren Sensoren (55), beispielsweise ausgebildet als optische Sensoren, zur Analyse der Lage der Kettfäden (80, 80a, 80b) im offenen Webfach (9).

15. Verfahren nach einem der vorhergehenden Verfahrensansprüche, **dadurch gekennzeichnet, dass** die Steuereinheit (15) auf Grundlage der besagten Informationen den mindestens einen Antrieb (38, 39) derart ansteuert, dass das Gewebe (82) im Bereich des Blattanschlags in Gewebedickenrichtung (G) verschoben wird, um ein Schusseintragsmittel (8) für den einzutragenden Schussfaden, vorzugsweise ausgebildet als Greifer, kollisionsfrei durch das offene Webfach (9) zu führen, beispielsweise mit im Wesentlichen gleichem Abstand (a1, a2) zu den oberen und unteren, das offene Webfach (9) bildenden Kettfäden (80, 80a, 80b).

16. Verfahren nach einem der vorhergehenden Verfahrensansprüche, **dadurch gekennzeichnet, dass** die Steuereinheit (15) auf Grundlage der besagten Informationen den mindestens einen Antrieb (38, 39) derart ansteuert, dass das Gewebe (82) an seiner Ober- und/oder Unterseite (84, 85) im Bereich der Webblattanschlagsebene (14) kontaktierend geführt wird, ohne hierbei zwangsläufig das Gewebe (82) als Ganzes in Gewebedickenrichtung (G) zu verschieben.

17. Verfahren nach einem der vorhergehenden Verfahrensansprüche, **dadurch gekennzeichnet, dass** die Führungseinrichtung (30) eine obere Führungseinheit (32), welche die Oberseite (84) des Gewebes (82) führt, und eine untere Führungseinheit (34), welche die Unterseite (85) in Gewebedickenrichtung (G) führt, aufweist, wobei die besagten mindestens zwei Führungseinheiten (32, 34) mit mindestens einem Antrieb (38, 39) derart verbunden sind, dass sie sowohl gleichsinnig als auch gegensinnig in Gewebedickenrichtung (G) bewegbar sind.

## Claims

1. Weaving machine (1), preferably a rapier weaving machine, with a shed forming device (5) for opening and closing a loom shed (9) formed by a plurality of warp threads (80, 80a, 80b), with a weft insertion device (7) with a weft insertion means (8) for inserting weft threads through an open loom shed (9), with a weaving reed (10) for beating inserted weft threads against the edge of the woven fabric, and with a drawing off device (12) for drawing off the woven fabric (82),
having at least one guide device (30; 130; 230; 330) with at least one guide unit (32, 34; 132; 232; 332) which extends at least partially over the width of the woven fabric and which has at least in each case one guiding section (33, 35; 133; 233; 333) which can be positioned substantially in the direction of thickness of the woven fabric (G) for guiding the woven fabric (82) in a contacting manner in the region of the weaving reed beat-up plane (14), wherein at least one upper guide unit (32; 132; 232; 332) is provided for guiding the woven fabric (82) on the top side (84) thereof and/or at least one lower guide unit (34) is provided for guiding the woven fabric (82) on the under side (85) thereof,
**characterized by** a control unit (15) which is designed for controlling at least one drive (38, 39) during the weaving operation, wherein the at least one drive is connected to the at least one guide unit (32, 34; 132; 232; 332) for changing the position of at least one of the guiding sections (33, 35; 133; 233; 333) thereof substantially in the direction of thickness of the woven fabric (G), wherein the control unit (15) processes, for the said controlling, information which is related to the woven fabric structure in the region of the weaving reed beat-up plane (14) and/or information relating to the position of the warp threads (80, 80a, 80b) in the open loom shed (9).

2. Weaving machine (1) according to claim 1, **characterized in that** the control unit (15) receives the said information which is related to the woven fabric structure in the region of the weaving reed beat-up plane (14) from one or more of the following sources:
- from a pattern draft (26) which is stored in a storage unit (25) and in which the said information is stored directly or indirectly and which is accessed by the control unit (15);
- from a second storage unit (28) which is provided in addition to the pattern draft (26) stored in a first storage unit (25), in which the weave pattern is stored, and which second storage unit (28) is read out by the control unit (15) promptly, preferably simultaneously, with the information in the pattern draft (26);
- from an algorithm (29) which, during the creation of the pattern draft (26), creates the said information for the control unit (15) and stores it in the pattern draft (26) or which, during the ongoing weaving operation, calculates the said information from the pattern draft (26) which does not yet contain this information and makes said information available to the control unit (15); and/or
- from one or more sensors (50), for example at least one optical sensor and/or at least one ultrasonic sensor, for analyzing the woven fabric surface, wherein the said at least one sensor (50) is arranged in front of the weaving reed beat-up plane (14), preferably on the end face of the weaving reed (10), and/or in a stationary manner between the guide unit (32, 34; 132; 232; 332) and the weaving reed (10) and/or below the woven fabric (82) in the region of the weaving reed beat-up plane (14) and/or above the woven fabric (82) in the region of the weaving reed beat-up plane (14).

3. Weaving machine (1) according to one of the preceding claims, **characterized in that** one or more sensors (55), for example designed as optical sensors, are provided for analyzing the position of the warp threads (80, 80a, 80b) in the open loom shed (9), wherein the results of the analysis are processed as the said information by the control unit (15) for controlling the at least one said drive (38, 39).

4. Weaving machine (1) according to one of the preceding claims,
**characterized in that** the control unit (15) is designed in such a way that, on the basis of the said information, the control unit is able to control the at least one drive (38, 39), so that the woven fabric (82) as a whole is displaced in the direction of thickness of the woven fabric (G) in the region of the reed beat-up, in order to guide a weft insertion means (8) for the weft thread to be inserted, preferably designed as a gripper, through the loom shed (9) in a collision-free manner, for example at substantially the same distance from the upper and lower warp threads (80, 80a, 80b) which form the open loom shed (9).

5. Weaving machine (1) according to one of the preceding claims, **characterized in that** the control unit (15) is designed in such a way that, on the basis of the said information, the control unit is able to control the at least one drive (38, 39), so that the woven fabric (82) is guided in a contacting manner on its top side and/or under side (84, 85) in the region of the weaving reed beat-up plane (14), without necessarily displacing the woven fabric (82) as a whole in the direction of thickness of the woven fabric (G).

6. Weaving machine (1) according to one of the preceding claims, **characterized in that** the at least one guide device (30; 130; 230; 330) has at least one upper guide unit (32; 132; 232; 332) for guiding the woven fabric (82) on the top side (84) thereof and at least one lower guide unit (34) for guiding the woven fabric (82) on the under side (85) thereof, wherein the said at least two guide units (32, 34; 132; 232; 332) are connected respectively to at least one drive (38, 39) being connected to a control unit (15) in such a way that they can be moved both in the same direction as well as in opposite directions in the direction of thickness of the woven fabric (G).

7. Weaving machine (1) according to one of the preceding claims, **characterized in that** the guiding sections (33, 35; 133; 233; 333) of at least one upper and at least one lower guide unit (32, 34; 132; 232; 332) can be positioned as follows in the direction of thickness of the woven fabric (G) by means of the drive or drives (38, 39):
- the guiding sections (33, 35; 133; 233; 333) of both guide units (32, 34; 132; 232; 332) are moved in the respectively same direction;
- the guiding sections (33, 35; 133; 233; 333) of both guide units (32, 34; 132; 232; 332) are moved in opposite directions;
- the guiding sections (35) of only one guide unit (34) are moved in one direction, while the other guide unit (32; 132; 232; 332) remains stationary; and/or
- the guiding sections (33) of only one guide unit (32; 132; 232; 332) are moved in one direction, while the guiding sections (35) of the other guide unit (34) are moved in a passive manner on the other side of the woven fabric (82), wherein this passive guide unit (34) is subjected to a force, for example generated by a spring.

8. Weaving machine (1) according to one of the preceding claims, **characterized in that** at least the at least one guide unit (32, 34; 132) is designed as a rigid profile which extends in the weft direction, as a passively or actively driven roller or as a circulating belt.

9. Weaving machine (1) according to one of the preceding claims, **characterized in that** the at least one guiding section (33, 35; 133; 233; 333) of the at least one guide unit (32, 34; 132; 232; 332), preferably all guiding sections (33, 35; 133; 233; 333) of all guide units (32, 34; 132; 232; 332), is arranged in such a way that it contacts the woven fabric (82) on the top side and/or under side (84, 85) thereof within a region at the distance (d) of 0 to 100 mm, preferably within a region at the distance (d) of 0 to 50 mm, measured from the weaving reed beat-up plane (14) in the longitudinal direction of the woven fabric (GR).

10. Weaving machine (1) according to one of the preceding claims, **characterized in that** one or more guiding sections (133; 233; 333) of at least one guide unit (132; 232; 332) have overall a profiling (136; 236; 336) in the weft direction (SR).

11. Weaving machine (1) according to the preceding claim, **characterized in that** the profiling (136; 236; 336) of the at least one guiding section (133; 233; 333) of the at least one guide unit (132; 232; 332) is realized according to at least one of the following embodiments:
- continuous profiling (136) as seen in the weft direction (SR);
- individual actuators (237) which are arranged one behind the other in the weft direction (SR) and have respectively assigned guiding sub-sections (233a) which overall form a guiding section (233), wherein the individual actuators (237) and therefore also their guiding sub-sections (233a) can be adjusted separately substantially in the direction of thickness of the woven fabric (G), wherein the guiding sub-sections (233a) are preferably covered by a flexible wrapping (238) which covers the transitions between the guiding sub-sections (233a);
- a continuous roller having an axis of rotation which runs substantially parallel to the weft direction (SR), wherein the roller has a continuous profiling which forms the guiding section;
- a roller (337) having an axis of rotation (339) which runs substantially parallel to the weft direction (SR), wherein the roller (337) has segments (338) which are arranged one behind the other in the weft direction (SR) and which have an at least partially different diameter and/or are arranged eccentrically with respect to the axis of rotation (339);
- a roller which is constructed from individual segments which are arranged one behind the other in the weft direction (SR), wherein one or more of the individual segments can be rotated respectively about the longitudinal axis of the roller which runs in the weft direction and/or respectively about an axis which runs eccentrically with respect to this longitudinal axis.

12. Weaving machine (1) according to one of the preceding claims, **characterized in that** at least one elastic element (238) is arranged on at least one of the guiding sections (233), for example designed as a hose which is subjected to compressed air or as a spring, wherein the at least one elastic element (238) preferably extends over the width of the woven fabric.

13. Method for guiding a woven fabric (82) in a weaving machine (1), preferably a rapier weaving machine, wherein the method is carried out in a weaving machine (1) according to one of the preceding claims, wherein the method comprises the following step:
- the woven fabric (82) is guided on its top side and/or under side (84, 85) in the region of the weaving reed beat-up plane (14) by at least one guide device (30), wherein the guide device (30) has at least one guide unit (32, 34) which extends at least partially over the width of the woven fabric and which has in each case at least one guiding section (33, 35) which can be positioned in the direction of thickness of the woven fabric (G), wherein an upper guide unit (32) guides the top side (84) of the woven fabric (82) and/or a lower guide unit (34) guides the under side (85) in the direction of thickness of the woven fabric (G), **characterized in that** the method comprises the following further step:
- a control unit (15) controls, during the weaving operation, at least one drive (38, 39) which is connected to the at least one guide unit (32, 34) for changing the position of at least one guiding section (33, 35) in the direction of thickness of the woven fabric (G), wherein information which is related to the woven fabric structure in the region of the weaving reed beat-up plane (14) and/or information relating to the position of the warp threads (80, 80a, 80b) in the open loom shed (9) are made available to the control unit (15) for the said controlling.

14. Method according to the preceding claim, **characterized in that** the control unit (15) receives the said information from one or more of the following sources:
- from a pattern draft (26) which is stored in a storage unit (25) and in which the said information is stored directly or indirectly and which is accessed by the control unit (15);
- from a second storage unit (28) which is provided in addition to the pattern draft (26) stored in a first storage unit (25), in which the weave pattern is stored, and which second storage unit (28) is read out by the control unit (15) promptly, preferably simultaneously, with the information in the pattern draft (26);
- from an algorithm (29) which, during the creation of the pattern draft (26), creates the said information for the control unit (15) and stores the information in the pattern draft (26) or which, during the ongoing weaving operation, calculates the said information from the pattern draft (26) which does not yet contain this information and makes said information available to the control unit (15);
- from one or more sensors (50), for example at least one optical sensor and/or at least one ultrasonic sensor, for analyzing the woven fabric surface, wherein the said at least one sensor (50) is arranged in front of the weaving reed beat-up plane (14), preferably on the end face of the weaving reed (10), and/or in a stationary manner between the guide unit (32, 34) and the weaving reed (10) and/or below the woven fabric (82) in the region of the weaving reed beat-up plane (14) and/or above the woven fabric (82) in the region of the weaving reed beat-up plane (14); and/or
- from one or more sensors (55), for example designed as optical sensors, for analyzing the position of the warp threads (80, 80a, 80b) in the open loom shed (9).

15. Method according to one of the preceding method claims, **characterized in that** the control unit (15), on the basis of the said information, controls the at least one drive (38, 39) in such a way that the woven fabric (82) is displaced in the direction of thickness of the woven fabric (G) in the region of the reed beat-up, in order to guide a weft insertion means (8) for the weft thread to be inserted, preferably designed as a gripper, through the open loom shed (9) in a collision-free manner, for example at substantially the same distance (a1, a2) from the upper and lower warp threads (80, 80a, 80b) which form the open loom shed (9).

16. Method according to one of the preceding method claims, **characterized in that** the control unit (15), on the basis of the said information, controls the at least one drive (38, 39) in such a way that the woven fabric (82) is guided in a contacting manner on its top side and/or under side (84, 85) in the region of the weaving reed beat-up plane (14), without necessarily displacing the woven fabric (82) as a whole in the direction of thickness of the woven fabric (G).

17. Method according to one of the preceding method claims, **characterized in that** the guide device (30) has an upper guide unit (32) which guides the top side (84) of the woven fabric (82), and a lower guide unit (34) which guides the under side (85) in the direction of thickness of the woven fabric (G), wherein the said at least two guide units (32, 34) are connected to at least one drive (38, 39) in such a way that they can be moved both in the same direction as well as in opposite directions in the direction of thickness of the woven fabric (G).

## Revendications

1. Métier à tisser (1), de préférence métier à tisser à griffes, avec un dispositif de formation de la foule (5) pour ouvrir et fermer une foule (9) formée par une pluralité de fils de chaîne (80, 80a, 80b), avec un dispositif d'insertion de trame (7) avec un agent d'insertion de trame (8) pour insérer des fils de trame à travers une foule ouverte (9), avec un peigne (10) pour battre les fils de trame insérés contre la lisière ainsi qu'avec un dispositif de tirage (12) pour tirer le tissu (82),
présentant au moins un dispositif de guidage (30 ; 130 ; 230 ; 330) avec au moins une unité de guidage (32, 34 ; 132 ; 232 ; 332) s'étendant au moins partiellement sur la largeur du tissu, qui présente au moins respectivement une partie de guidage (33, 35 ; 133 ; 233 ; 333) pouvant être positionnée essentiellement dans la direction de l'épaisseur du tissu (G) pour guider le tissu (82) en contact dans la région du plan d'arrêt du peigne (14), au moins une unité de guidage supérieure (32 ; 132 ; 232 ; 332) étant prévue pour guider le tissu (82) sur sa face supérieure (84) et/ou au moins une unité de guidage inférieure (34) étant prévue pour guider le tissu (82) sur sa face inférieure (85),
**caractérisé par** une unité de commande (15) qui est réalisée pour commander au moins un entrainement (38, 39) pendant le fonctionnement du tissage, l'au moins un entrainement étant relié à l'au moins une unité de guidage (32, 34 ; 132 ; 232 ; 332) pour modifier la position d'au moins une de ses parties de guidage (33, 35 ; 133 ; 233 ; 333) essentiellement dans la direction de l'épaisseur du tissu (G), l'unité de commande (15) traitant pour ladite commande des informations qui sont en relation avec la structure du tissu dans la région du plan d'arrêt du peigne (14) et/ou des informations sur la position des fils de chaîne (80, 80a, 80b) dans la foule ouverte (9).

2. Métier à tisser (1) selon la revendication 1, **caractérisé en ce que** l'unité de commande (15) reçoit lesdites informations en relation avec la structure du tissu dans la région du plan d'arrêt du peigne (14) d'une ou plusieurs des sources suivantes :
- d'une cartouche d'échantillons (26) stockée dans une unité de stockage (25), dans laquelle lesdites informations sont stockées directement ou indirectement et à laquelle l'unité de commande (15) accède ;
- d'une deuxième unité de stockage (28) prévue en plus de la cartouche d'échantillons (26) stockée dans une première unité de stockage (25), dans laquelle le motif de tissage est stocké, la deuxième unité de stockage (28) est lue par l'unité de commande (15) en temps proche, de préférence en même temps, que les informations dans la cartouche d'échantillons (26) ;
- d'un algorithme (29) qui, lors de la création de la cartouche d'échantillons (26), crée lesdites informations pour l'unité de commande (15) et les stocke dans la cartouche d'échantillons (26) ou qui, pendant le fonctionnement du tissage, calcule lesdites informations à partir de la cartouche d'échantillons (26) ne contenant pas encore ces informations et les met à disposition de l'unité de commande (15) ; et/ou
- d'un ou plusieurs capteurs (50), par exemple d'au moins un capteur optique et/ou d'au moins un capteur à ultrasons pour l'analyse de la surface du tissu, ledit au moins un capteur (50) étant disposé devant le plan d'arrêt du peigne (14), de préférence sur la face frontale du peigne (10), et/ou de manière fixe entre l'unité de guidage (32, 34 ; 132 ; 232 ; 332) et le peigne (10) et/ou en dessous du tissu (82) dans la région du plan d'arrêt du peigne (14) et/ou au-dessus du tissu (82) dans la région du plan d'arrêt du peigne (14).

3. Métier à tisser (1) selon l'une quelconque des revendications précédentes, **caractérisé en ce qu'**un ou plusieurs capteurs (55), par exemple réalisés sous forme de capteurs optiques, sont prévus pour l'analyse de la position des fils de chaîne (80, 80a, 80b) dans la foule ouverte (9), les résultats de l'analyse étant traités en tant que lesdites informations par l'unité de commande (15) pour la commande dudit au moins un entrainement (38, 39).

4. Métier à tisser (1) selon l'une quelconque des revendications précédentes, **caractérisé en ce que** l'unité de commande (15) est réalisée de telle sorte qu'elle est capable, sur la base desdites informations, de commander ledit au moins un entrainement (38, 39) de sorte que le tissu (82) dans son ensemble est déplacé dans la direction de l'épaisseur du tissu (G) dans la région de l'arrêt du peigne, afin de guider sans collision un agent d'insertion de trame (8) pour le fil de trame à insérer, de préférence réalisé sous forme de griffe, à travers la foule (9), par exemple à une distance sensiblement égale des fils de chaîne supérieurs et inférieurs (80, 80a, 80b) formant la foule ouverte (9).

5. Métier à tisser (1) selon l'une quelconque des revendications précédentes, **caractérisé en ce que** l'unité de commande (15) est réalisée de telle sorte qu'elle est capable, sur la base desdites informations, de commander ledit au moins un entrainement (38, 39) de sorte que le tissu (82) est guidé en contact sur sa face supérieure et/ou inférieure (84, 85) dans la région du plan d'arrêt du peigne (14), sans déplacer à cet effet nécessairement le tissu (82) dans son ensemble dans la direction de l'épaisseur du tissu (G).

6. Métier à tisser (1) selon l'une quelconque des revendications précédentes, **caractérisé en ce que** ledit au moins un dispositif de guidage (30 ; 130 ; 230 ; 330) présente au moins une unité de guidage supérieure (32 ; 132 ; 232 ; 332) pour guider le tissu (82) sur sa face supérieure (84) et au moins une unité de guidage inférieure (34) pour guider le tissu (82) sur sa face inférieure (85), lesdites au moins deux unités de guidage (32, 34 ; 132 ; 232 ; 332) étant reliées respectivement à au moins un entrainement (38, 39) relié à une unité de commande (15) de telle sorte qu'elles peuvent être déplacées aussi bien dans le même sens que dans le sens opposé dans la direction de l'épaisseur du tissu (G).

7. Métier à tisser (1) selon l'une quelconque des revendications précédentes, **caractérisé en ce que** les parties de guidage (33, 35 ; 133 ; 233 ; 333) d'au moins une unité de guidage supérieure et d'au moins une unité de guidage inférieure (32, 34 ; 132 ; 232 ; 332) peuvent être positionnées comme suit dans la direction de l'épaisseur du tissu (G) au moyen du ou des entrainements (38, 39) :
- les parties de guidage (33, 35 ; 133 ; 233 ; 333) des deux unités de guidage (32, 34 ; 132 ; 232 ; 332) dans le même sens dans la même direction respective ;
- les parties de guidage (33, 35 ; 133 ; 233 ; 333) des deux unités de guidage (32, 34 ; 132 ; 232 ; 332) dans le sens opposé dans des directions opposées ;
- les parties de guidage (35) d'une seule unité de guidage (34) dans une direction, tandis que l'autre unité de guidage (32 ; 132 ; 232 ; 332) reste stationnaire ; et/ou
- les parties de guidage (33) d'une seule unité de guidage (32 ; 132 ; 232 ; 332) dans une direction, tandis que les parties de guidage (35) de l'autre unité de guidage (34) sont déplacées conjointement de manière passive sur l'autre face du tissu (82), cette unité de guidage passive (34) étant sollicitée par une force, par exemple générée par un ressort.

8. Métier à tisser (1) selon l'une quelconque des revendications précédentes, **caractérisé en ce qu'**au moins ladite au moins une unité de guidage (32, 34 ; 132) est réalisée sous forme de profilé rigide s'étendant dans la direction de trame, sous forme de rouleau passif ou entraîné activement ou sous forme de bande périphérique.

9. Métier à tisser (1) selon l'une quelconque des revendications précédentes, **caractérisé en ce que** ladite au moins une partie de guidage (33, 35 ; 133 ; 233 ; 333) de ladite au moins une unité de guidage (32, 34 ; 132 ; 232 ; 332), de préférence toutes les parties de guidage (33, 35 ; 133 ; 233 ; 333) de toutes les unités de guidage (32, 34 ; 132 ; 232 ; 332), est disposée de telle sorte qu'elle entre en contact avec le tissu (82) sur sa face supérieure et/ou inférieure (84, 85) à l'intérieur d'une région avec la distance (d) de 0 à 100 mm, de préférence à l'intérieur d'une région avec la distance (d) de 0 à 50 mm, mesurée à partir du plan d'arrêt du peigne (14) dans la direction longitudinale du tissu (GR).

10. Métier à tisser (1) selon l'une quelconque des revendications précédentes, **caractérisé en ce qu'**une ou plusieurs parties de guidage (133 ; 233 ; 333) d'au moins une unité de guidage (132 ; 232 ; 332) présentent dans l'ensemble un profilage (136 ; 236 ; 336) dans la direction de trame (SR).

11. Métier à tisser (1) selon la revendication précédente, **caractérisé en ce que** le profilage (136 ; 236 ; 336) de ladite au moins une partie de guidage (133 ; 233 ; 333) de ladite au moins une unité de guidage (132 ; 232 ; 332) est réalisé selon au moins l'une des configurations suivantes :
- profilage continu (136) vu dans la direction de trame (SR) ;
- actionneurs individuels (237) disposés les uns derrière les autres dans la direction de trame (SR) avec des sous-parties de guidage (233a) respectivement associées, qui forment dans l'ensemble une partie de guidage (233), les actionneurs individuels (237) et donc également leurs sous-parties de guidage (233a) étant réglables séparément essentiellement dans la direction de l'épaisseur du tissu (G), les sous-parties de guidage (233a) étant de préférence rapportées avec une enveloppe flexible (238), qui recouvre les transitions entre les sous-parties de guidage (233a) ;
- un rouleau continu avec un axe de rotation s'étendant essentiellement parallèlement à la direction de trame (SR), le rouleau présentant un profilage continu formant la partie de guidage ;
- un rouleau (337) avec un axe de rotation (339) s'étendant essentiellement parallèlement à la direction de trame (SR), le rouleau (337) présentant des segments (338) disposés les uns derrière les autres dans la direction de trame (SR) avec un diamètre au moins partiellement différent et/ou un agencement excentrique par rapport à l'axe de rotation (339) ;
- un rouleau constitué de segments individuels disposés les uns derrière les autres dans la direction de trame (SR), un ou plusieurs des segments individuels pouvant tourner respectivement autour de l'axe longitudinal du rouleau s'étendant dans la direction de trame et/ou respectivement autour d'un axe s'étendant de manière excentrique par rapport à cet axe longitudinal.

12. Métier à tisser (1) selon l'une quelconque des revendications précédentes, **caractérisé en ce qu'**au moins un élément élastique (238) est disposé sur au moins l'une des parties de guidage (233), par exemple réalisé sous forme de tuyau sollicité par de l'air comprimé ou sous forme de suspension, ledit au moins un élément élastique (238) s'étendant de préférence sur la largeur du tissu.

13. Procédé pour guider un tissu (82) dans un métier à tisser (1), de préférence un métier à tisser à griffes, le procédé étant réalisé dans un métier à tisser (1) selon l'une quelconque des revendications précédentes, le procédé comprenant l'étape suivante :
- le tissu (82) est guidé sur sa face supérieure et/ou inférieure (84, 85) dans la région du plan d'arrêt du peigne (14) par au moins un dispositif de guidage (30), le dispositif de guidage (30) présentant au moins une unité de guidage (32, 34) s'étendant au moins partiellement sur la largeur du tissu avec respectivement au moins une partie de guidage (33, 35) pouvant être positionnée dans la direction de l'épaisseur du tissu (G), une unité de guidage supérieure (32) guidant la face supérieure (84) du tissu (82) et/ou une unité de guidage inférieure (34) guidant la face inférieure (85) dans la direction de l'épaisseur du tissu (G), **caractérisé en ce que** le procédé comprend l'étape supplémentaire suivante :
- une unité de commande (15) commande pendant le fonctionnement du tissage au moins un entrainement (38, 39) relié à l'au moins une unité de guidage (32, 34) pour modifier la position d'au moins une partie de guidage (33, 35) dans la direction de l'épaisseur du tissu (G), des informations qui sont en relation avec la structure du tissu dans la région du plan d'arrêt du peigne (14) et/ou des informations sur la position des fils de chaîne (80, 80a, 80b) dans la foule ouverte (9) étant mises à disposition de l'unité de commande (15) pour ladite commande.

14. Procédé selon la revendication précédente, **caractérisé en ce que** l'unité de commande (15) reçoit lesdites informations d'une ou plusieurs des sources suivantes :
- d'une cartouche d'échantillons (26) stockée dans une unité de stockage (25), dans laquelle lesdites informations sont stockées directement ou indirectement et à laquelle l'unité de commande (15) accède ;
- d'une deuxième unité de stockage (28) prévue en plus de la cartouche d'échantillons (26) stockée dans une première unité de stockage (25), dans laquelle le motif de tissage est stocké, la deuxième unité de stockage (28) est lue par l'unité de commande (15) en temps proche, de préférence en même temps, que les informations dans la cartouche d'échantillons (26) ;
- d'un algorithme (29) qui, lors de la création de la cartouche d'échantillons (26), crée lesdites informations pour l'unité de commande (15) et les stocke dans la cartouche d'échantillons (26) ou qui, pendant le fonctionnement du tissage, calcule lesdites informations à partir de la cartouche d'échantillons (26) ne contenant pas encore ces informations et les met à disposition de l'unité de commande (15) ;
- d'un ou plusieurs capteurs (50), par exemple d'au moins un capteur optique et/ou d'au moins un capteur à ultrasons pour l'analyse de la surface du tissu, ledit au moins un capteur (50) étant disposé devant le plan d'arrêt du peigne (14), de préférence sur la face frontale du peigne (10) et/ou de manière fixe entre l'unité de guidage (32, 34) et le peigne (10) et/ou en dessous du tissu (82) dans la région du plan d'arrêt du peigne (14) et/ou au-dessus du tissu (82) dans la région du plan d'arrêt du peigne (14) ; et/ou
- d'un ou plusieurs capteurs (55), par exemple réalisés sous forme de capteurs optiques, pour l'analyse de la position des fils de chaîne (80, 80a, 80b) dans la foule ouverte (9).

15. Procédé selon l'une quelconque des revendications de procédure précédentes, **caractérisé en ce que** l'unité de commande (15), sur la base desdites informations, commande ledit au moins un entrainement (38, 39) de telle sorte que le tissu (82) est déplacé dans la direction de l'épaisseur du tissu (G) dans la région de l'arrêt du peigne, afin de guider sans collision un agent d'insertion de trame (8) pour le fil de trame à insérer, de préférence réalisé sous forme de griffe, à travers la foule ouverte (9), par exemple à une distance sensiblement égale (a1, a2) des fils de chaîne supérieurs et inférieurs (80, 80a, 80b) formant la foule ouverte (9).

16. Procédé selon l'une quelconque des revendications de procédure précédentes, **caractérisé en ce que** l'unité de commande (15), sur la base desdites informations, commande ledit au moins un entrainement (38, 39) de telle sorte que le tissu (82) est guidé en contact sur sa face supérieure et/ou inférieure (84, 85) dans la région du plan d'arrêt du peigne (14), sans déplacer à cet effet nécessairement le tissu (82) dans son ensemble dans la direction de l'épaisseur du tissu (G).

17. Procédé selon l'une quelconque des revendications de procédure précédentes, **caractérisé en ce que** le dispositif de guidage (30) présente une unité de guidage supérieure (32) qui guide la face supérieure (84) du tissu (82) et une unité de guidage inférieure (34) qui guide la face inférieure (85) dans la direction de l'épaisseur du tissu (G), lesdites au moins deux unités de guidage (32, 34) étant reliées à au moins un entrainement (38, 39) de telle sorte qu'elles peuvent être déplacées aussi bien dans le même sens que dans le sens opposé dans la direction de l'épaisseur du tissu (G).
